# EUROPÄISCHE PATENTSCHRIFT

(11) **EP 4 104 643 B1**
(45) Veröffentlichungstag und Bekanntmachung des Hinweises auf die Patenterteilung: **22.10.2025**
(21) Anmeldenummer: 21704552.5
(22) Anmeldetag: 12.02.2021
(51) Int. Cl.: H05B 3/42

(54) **EINRICHTUNG UND VERFAHREN ZUM ERHITZEN EINES FLUIDES IN EINER ROHRLEITUNG MIT EINPHASIGEM WECHSELSTROM**
DEVICE AND METHOD FOR HEATING A FLUID IN A PIPELINE WITH SINGLE-PHASE ALTERNATING CURRENT
DISPOSITIF ET PROCEDE DE CHAUFFAGE D'UN FLUIDE DANS UN CONDUIT AVEC UN COURANT ALTERNATIF MONOPHASÉ

(30) Priorität: 14.02.2020 EP 20157516
(43) Veröffentlichungstag der Anmeldung: 21.12.2022
(73) Patentinhaber: BASF SE, 67056 Ludwigshafen am Rhein (DE); Linde GmbH, 82049 Pullach (DE)
(72) Erfinder: SHUSTOV, Andrey, 67056 Ludwigshafen (DE); JENNE, Eric, 67056 Ludwigshafen (DE); KOCHENDOERFER, Kiara Aenne, 67056 Ludwigshafen (DE)
(74) Vertreter: Altmann Stößel Dick Patentanwälte PartG mbB
(86) Internationale Anmeldenummer: PCT/EP2021/053403
(87) Internationale Veröffentlichungsnummer: WO 2021/160777

(56) Entgegenhaltungen:
- EP-A1- 3 579 659
- WO-A1-2013/143435
- FR-A1- 2 722 359
- GB-A- 2 341 442

## Beschreibung

Die Erfindung betrifft eine Einrichtung und ein Verfahren zum Erhitzen eines Fluides in einer Rohrleitung.

Derartige Einrichtungen sind grundsätzlich bekannt. Beispielsweise beschreibt
WO 2015/197181 A1 eine Einrichtung zum Heizen eines Fluides mit zumindest einer elektrisch leitfähigen Rohrleitung zur Aufnahme des Fluides, und zumindest eine mit der mindestens einen Rohrleitung verbundene Spannungsquelle. Die mindestens eine Spannungsquelle ist dazu ausgebildet, einen elektrischen Wechselstrom in der mindestens einen Rohrleitung zu erzeugen, der die mindestens eine Rohrleitung zum Heizen des Fluides erwärmt.

Bekannte Einrichtungen zum Erhitzen eines Fluides in einer Rohrleitung sind jedoch oft technisch kompliziert oder nur mit hohen technischen Aufwand zu realisieren.

FR 2 722 359 A1 beschreibt, dass eine Flüssigkeit durch eine gleichmäßige zentrale Bohrung eines Kanals strömt, dessen Wandstärke axial gleichmäßig zunimmt. Zwischen den Enden ist eine elektrische Energiequelle angeschlossen. Die Widerstandserwärmung pro Längeneinheit nimmt mit zunehmender Dicke ab, wobei die erforderliche Energieverteilung durch die Wahl geeigneter Abmessungen erreicht wird.

WO 2013/143435 A1 beschreibt, ein elektrisches Hochfrequenz-Heizmaterialrohr, bestehend aus einem Rohrkörper aus leitfähigem Material, der mit mindestens einer Gruppe von Heizvorrichtungen zusammenpasst. Die Heizvorrichtungen sind auf dem Materialrohrkörper angeordnet und extern mit einer Hochfrequenz-Wechselstromversorgung verbunden. Die Heizvorrichtung umfasst mindestens zwei leitfähige Komponenten. Die beiden leitfähigen Komponenten sind jeweils mit einem leitfähigen Ring versehen. Die leitfähigen Ringe sind jeweils auf den Materialrohrkörper aufgeschoben und auf der linken und rechten Seite getrennt angeordnet. Die beiden leitfähigen Ringe sind jeweils mit einem leitfähigen Draht verbunden und die anderen Enden der beiden leitfähigen Drähte sind jeweils mit den verschiedenen Elektroden der Hochfrequenz-Wechselstromversorgung verbunden, um den Hochfrequenzstrom zur Oberfläche des Materialrohrkörpers zu leiten und zu sammeln, so dass der Hochfrequenz-Wechselstrom auf der Oberfläche des Materialrohrkörpers fließt und die Temperatur schnell ansteigt, um die Oberfläche des Materialrohrkörpers aufgrund des Vorhandenseins einer Impedanz zu erwärmen.

Auf dem technischen Gebiet der Unterseepipelines, wie in EP 3 579 659 A1 beschreiben, ist ein unterseeisches direktes elektrisches Heizenergieversorgungssystem zum Bereitstellen elektrischer Energie zum Beheizen eines unterseeischen Pipelineabschnitts bekannt. Das System umfasst Eingangsmittel, die geeignet sind, das direkte elektrische Heizenergieversorgungssystem mit einer Energieversorgung zu koppeln, und einen unterseeischen Antrieb mit variabler Geschwindigkeit zum Empfangen elektrischer Energie von den Eingangsmitteln und zum Bereitstellen eines Wechselstromausgangs.

Auf dem technischen Gebiet der Ölpipelines, wie in GB 2 341 442 A beschrieben, ist in Rohrleitungsheizsystem umfassend eine thermisch isolierte Rohrleitung bekannt, in der ein Teil der Rohrleitung als Heizelement wirkt, bekannt. Das Heizelement weist Verbindungen mit entsprechenden Zuführungs- und Rückführungskabeln an gegenüberliegenden Enden der Länge der Rohrleitung auf, die das Heizelement definieren, wobei die thermische Isolierung eine elektrische Isolierung für das Heizelement bereitstellt.

Es ist daher Aufgabe der vorliegenden Erfindung, eine Einrichtung und ein Verfahren zum Erhitzen eines Fluides bereitzustellen, welche die Nachteile bekannter Vorrichtungen und Verfahren zumindest weitgehend vermeiden. Insbesondere soll die Einrichtung und das Verfahren technisch einfach zu realisieren und durchzuführen sein und auch wirtschaftlich sein. Insbesondere soll die Einrichtung und das Verfahren bei der Erhitzung von Fluiden, welche eine Isolationsminderung verursachen, beispielsweise einer Verkokung bei Spaltöfen, anwendbar sein.

Diese Aufgabe wurde durch eine Einrichtung mit den Merkmalen der unabhängigen Ansprüche gelöst. Bevorzugte Ausgestaltungen der Erfindung sind u. a. in den zugehörigen Unteransprüchen und Unteranspruchsverknüpfungen angegeben.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben dem durch diese Begriffe eingeführten Merkmal, keine weiteren Merkmale vorhanden sind, oder auf Situationen, in welchen ein oder mehrere weitere Merkmale vorhanden sind. Beispielsweise kann sich der Ausdruck "A hat B", "A weist B auf", "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe oder ähnliche Begriffe, wenn diese in Zusammenhang mit einem oder mehreren Elementen oder Merkmalen verwendet werden und ausdrücken sollen, dass das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

In einem ersten Aspekt der vorliegenden Erfindung wird eine Einrichtung zum Erhitzen eines Fluides vorgeschlagen.

Unter einem "Fluid" wird im Rahmen der vorliegenden Erfindung ein gasförmiges und/oder flüssiges Medium verstanden. Das Fluid kann beispielsweise ausgewählt sein aus der Gruppe bestehend aus: Wasser, Wasserdampf, einer Verbrennungsluft, einem Kohlenwasserstoffgemisch, einem zu spaltenden Kohlenwasserstoff. Beispielsweise kann das Fluid ein thermisch zu spaltender Kohlenwasserstoff, insbesondere ein thermisch zu spaltendes Gemisch aus Kohlenwasserstoffen, sein. Beispielsweise kann das Fluid Wasser oder Wasserdampf sein und zusätzlich einen thermisch zu spaltenden Kohlenwasserstoff, insbesondere ein Gemisch aus thermisch zu spaltenden Kohlenwasserstoffen, aufweisen. Das Fluid kann beispielsweise ein vorgewärmtes Gemisch aus thermisch zu spaltenden Kohlenwasserstoffen und Wasserdampf sein. Auch andere Fluide sind denkbar.

Unter "Erhitzen eines Fluides" kann ein Vorgang verstanden werden, welcher zu einer Änderung einer Temperatur des Fluides führt, insbesondere zu einem Anstieg der Temperatur des Fluides, beispielsweise zu einem Erwärmen des Fluides. Das Fluid kann beispielsweise durch das Erhitzen bis zu einem vorgegebenen oder vorbestimmten Temperaturwert erwärmt werden. Beispielsweise kann das Fluid auf eine Temperatur im Bereich von 200°C bis 1200°C erhitzt werden. Der Temperaturbereich kann abhängig von einer Anwendung sein. Beispielsweise kann das Fluid auf eine Temperatur im Bereich von 550°C bis 1100°C erhitzt werden. Beispielsweise kann das Fluid auf eine Temperatur im Bereich von 200 °C bis 800 °C, bevorzugt von 400 °C bis 700 °C erhitzt werden.

Die Einrichtung kann Teil einer Anlage sein. Beispielsweise kann die Anlage ausgewählt sein aus der Gruppe bestehend aus: einem Steamcracker, einem Steamreformer, einer Vorrichtung zur Alkandehydrierung, einer Vorrichtung zum Trockenreforming. Beispielsweise kann die Anlage eingerichtet sein mindestens ein Ver-fahren durchzuführen ausgewählt aus der Gruppe bestehend aus: Steamcracking, Steamreforming, Alkandehydrierung, Trockenreforming .

Die Einrichtung kann beispielsweise Teil eines Steamcrackers sein. Unter "Steamcracking" kann ein Verfahren verstanden werden, bei welchem durch thermisches Cracken längerkettige Kohlenwasserstoffe, beispielsweise Naphtha, Propan, Butan und Ethan sowie Gasöl und Hydrowax, in Gegenwart von Wasserdampf in kurzkettige Kohlenwasserstoffe umgewandelt werden. Bei dem Steamcracking kann Wasserstoff, Methan, Ethen und Propen als Hauptprodukt, sowie u.a. Butene und Pyrolysebenzin erzeugt werden. Der Steamcracker kann eingerichtet sein das Fluid auf eine Temperatur im Bereich von 550°C bis 1100°C zu erwärmen.

Beispielsweise kann die Einrichtung Teil eines Reformerofens sein. Unter "Steamreforming" kann ein Verfahren zur Herstellung von Wasserstoff und Kohlenoxiden aus Wasser und kohlenstoffhaltigen Energieträgern, insbesondere Kohlenwasserstoffen wie Erdgas, Leichtbenzin, Methanol, Biogas oder Biomasse verstanden werden. Beispielsweise kann das Fluid auf eine Temperatur im Bereich von 200 °C bis 800 °C, bevorzugt von 400 °C bis 700 °C, erwärmt werden.

Beispielsweise kann die Einrichtung Teil einer Vorrichtung zur Alkandehydrierung sein. Unter einer "Alkandehydrierung" kann ein Verfahren zur Herstellung von Alkenen durch Dehydrierung von Alkanen, beispielsweise Dehydrierung von Butan zu Butenen (BDH) oder Dehydrierung von Propan zu Propen (PDH), verstanden werden. Die Vorrichtung zur Alkandehydrierung kann eingerichtet sein das Fluid auf eine Temperatur im Bereich von 400°C bis 700°C zu erwärmen.

Auch andere Temperaturen und Temperaturbereiche sind jedoch denkbar.

Die Einrichtung umfasst:
- mindestens eine elektrisch leitfähige Rohrleitung und/oder mindestens ein elektrisch leitfähiges Rohrleitungssegment zur Aufnahme des Fluides, und
- mindestens eine einphasige Wechselstrom- und/oder mindestens eine einphasige Wechselspannungsquelle, wobei jeder Rohrleitung und/oder jedem Rohrleitungssegment je eine einphasige Wechselstrom- und/oder eine einphasige Wechselspannungsquelle zugeordnet ist, welche mit der jeweiligen Rohrleitung und/oder mit dem jeweiligen Rohrleitungssegment verbunden ist, wobei die jeweilige einphasige Wechselstrom- und/oder einphasige Wechselspannungsquelle dazu ausgebildet ist, einen elektrischen Strom in der jeweiligen Rohrleitung und/oder in dem jeweiligen Rohrleitungssegment zu erzeugen, welcher die jeweilige Rohrleitung und/oder das jeweilige Rohrleitungssegment durch Joulesche Wärme, welche bei Durchgang des elektrischen Stromes durch leitendes Rohrmaterial entsteht, zum Erhitzen des Fluides erwärmt, wobei die einphasige Wechselstrom- und/oder die einphasige Wechselspannungsquelle derart mit der Rohrleitung und/oder dem Rohrleitungssegment elektrisch leitend verbunden ist, dass der erzeugte Wechselstrom über einen Hinleiter in die Rohrleitung und/oder das Rohrleitungssegment herein fließt und über einen Rückleiter zur Wechselstrom und/oder Wechselspannungsquelle zurückfließt.

Unter einer Rohrleitung kann im Rahmen der vorliegenden Erfindung eine beliebige geformte Vorrichtung verstanden werden, welche eingerichtet ist das Fluid aufzunehmen und zu transportieren. Unter einem Rohrleitungssegment kann ein Teilbereich einer Rohrleitung verstanden werden. Die Rohrleitung kann mindestens ein symmetrisches und/oder mindestens ein unsymmetrisches Rohr aufweisen. Geometrie und/oder Oberflächen und/oder Material der Rohrleitung kann anhängig von einem zu transportierenden Fluid sein.

Unter einer "elektrisch leitfähigen Rohrleitung" kann verstanden werden, dass die Rohrleitung, insbesondere das Material der Rohrleitung, eingerichtet ist elektrischen Strom zu leiten.

Das Fluid kann die jeweiligen Rohrleitungen und/oder Rohrleitungssegmente der Einrichtung durchströmen und in diesen erhitzt werden, indem die Rohrleitungen und/oder Rohrleitungssegmente durch einen in diese Rohrleitungen und/oder Rohrleitungssegmente aus den Wechselstrom- und/oder Wechselspannungsquellen eingeprägten Wechselstrom erhitzt werden, so dass in den Rohrleitungen und/oder Rohrleitungssegmenten Joulesche Wärme erzeugt wird, welche auf das Fluid übertragen wird, so dass dieses beim Durchströmen der Rohrleitungen und/oder Rohrleitungssegmente erhitzt wird.

Die Rohrleitung kann als ein Reaktionsrohr eines Reformerofens ausgebildet sein. Die Rohrleitung kann eingerichtet sein als Reaktionsrohr mindestens einer Anlage ausgewählt aus der Gruppe bestehend aus: einem Steamcracker, einem Steamreformer, einer Vorrichtung zur Alkandehydrierung, einer Vorrichtung zum Trockenreforming.

Die Einrichtung kann eine Mehrzahl an Rohrleitungen und/oder Rohrleitungssegmenten aufweisen. Die Einrichtung kann L Rohrleitungen und/oder Rohrleitungssegmente aufweisen, wobei L eine natürliche Zahl größer oder gleich zwei ist. Beispielsweise kann die Einrichtung mindestens zwei, drei, vier, fünf oder auch mehr Rohrleitungen und/oder Rohrleitungssegmente aufweisen. Die Einrichtung kann beispielsweise bis zu hundert Rohrleitungen und/oder Rohrleitungssegmente aufweisen. Die Rohrleitungen und/oder Rohrleitungssegmente können identisch oder verschieden ausgestaltet sein.

Die Rohrleitungen und/oder Rohrleitungssegmente können symmetrische und/oder unsymmetrische Rohre und/oder Kombinationen davon aufweisen. Bei einer rein symmetrischen Ausgestaltung kann die Einrichtung Rohrleitungen und/oder Rohrleitungssegmente von einem identischen Rohrtyp aufweisen. Unter "unsymmetrische Rohre" und "Kombinationen von symmetrischen und unsymmetrischen Rohren" kann verstanden werden, dass die Einrichtung eine beliebige Kombination von Rohrtypen aufweisen kann, welche beispielsweise zudem beliebig parallel oder in Reihe verschaltet sein können. Unter einem "Rohrtyp" kann eine durch bestimmte Merkmale gekennzeichnete Kategorie oder Art von Rohrleitung und/oder Rohrleitungssegment verstanden werden. Der Rohrtyp kann mindestens durch ein Merkmal charakterisiert werden ausgewählt aus der Gruppe bestehend aus: einer horizontalen Ausgestaltung der Rohrleitung und/oder des Rohrleitungssegments; einer vertikalen Ausgestaltung der Rohrleitung und/oder des Rohrleitungssegments; einer Länge im Eintritt (L1) und/oder Austritt (L2) und/oder Übergang (L3); einem Durchmesser im Eintritt (d1) und Austritt (d2) und/oder Übergang (d3); Anzahl n von Pässen; Länge pro Pass; Durchmesser pro Pass; Geometrie; Oberfläche; und Material.

Die Einrichtung kann eine Kombination von mindestens zwei verschiedenen Rohrtypen aufweisen, welche parallel und/oder in Reihe verschaltet sind. Beispielsweise kann die Einrichtung Rohrleitungen und/oder Rohrleitungssegmente von unterschiedlichen Längen im Eintritt (L1) und/oder Austritt (L2) und/oder Übergang (L3) aufweisen. Beispielsweise kann die Einrichtung Rohrleitungen und/oder Rohrleitungssegmente mit einer Asymmetrie der Durchmesser im Eintritt (d1) und/oder Austritt (d2) und/oder Übergang (d3) aufweisen. Beispielsweise kann die Einrichtung Rohrleitungen und/oder Rohrleitungssegmente mit einer unterschiedlichen Anzahl von Pässen aufweisen. Beispielsweise kann die Einrichtung Rohrleitungen und/oder Rohrleitungssegmente mit Pässen mit unterschiedlichen Längen pro Pass und/oder unterschiedlichem Durchmesser pro Pass aufweisen. Grundsätzlich sind beliebige Kombinationen parallel und/oder in Reihe von allen Rohrtypen denkbar. Die Einrichtung kann eine Mehrzahl von Feed-Einlässen und/oder Feed-Auslässen und/oder Produktionsströmen aufweisen. Unter "Feed" kann ein Stoffstrom verstanden werden, welcher der Einrichtung zugeführt wird. Die Rohrleitungen und/oder Rohrleitungssegmente von verschiedenem oder identischem Rohrtyp können parallel und/oder in Reihe mit mehreren Feed-Einlässen und/oder Feed-Auslässen angeordnet sein. Rohrleitungen und/oder Rohrleitungssegmente können in verschiedenen Rohrtypen in Form eines Baukastens vorliegen und abhängig von einem Verwendungszweck ausgewählt und beliebig kombiniert werden. Durch eine Verwendung von Rohrleitungen und/oder Rohrleitungssegmenten von verschiedenen Rohrtypen kann eine genauere Temperaturführung, und/oder eine Anpassung der Reaktion bei schwankendem Feed und/oder eine selektive Ausbeute der Reaktion und/oder eine optimierte Verfahrenstechnik ermöglicht werden. Die Rohrleitungen und/oder Rohrleitungssegmente können identische oder verschiedene Geometrien und/oder Oberflächen und/oder Materialien aufweisen. Die Rohrleitungen und/oder Rohrleitungssegmente können durchverbunden sein und so ein Rohrsystem zur Aufnahme des Fluides bilden. Unter einem "Rohrsystem" kann eine Vorrichtung aus mindestens zwei, insbesondere miteinander verbundenen, Rohrleitungen und/oder Rohrleitungssegmenten verstanden werden. Das Rohrsystem kann zu- und abführende Rohrleitungen aufweisen. Das Rohrsystem kann mindestens einen Einlass zur Aufnahme des Fluides aufweisen. Das Rohrsystem kann mindestens einen Auslass zur Ausgabe des Fluides aufweisen. Unter "durchverbunden" kann verstanden werden, dass die Rohrleitungen und/oder Rohrleitungssegmente miteinander in einer Fluidverbindung stehen. So können die Rohrleitungen und/oder Rohrleitungssegmente derart angeordnet und verbunden sein, dass das Fluid die die Rohrleitungen und/oder Rohrleitungssegmente nacheinander durchströmt. Die Rohrleitungen und/oder Rohrleitungssegmente können parallel zu einander verschaltet sein, derart, dass das Fluid mindestens zwei Rohrleitungen und/oder Rohrleitungssegmente parallel durchströmen kann. Die Rohrleitungen und/oder Rohrleitungssegmente, insbesondere die parallel geschalteten Rohrleitungen und/oder Rohrleitungssegmente, können derart eingerichtet sein unterschiedliche Fluide parallel zu transportieren. Insbesondere können für einen Transport von verschiedenen Fluiden die parallel geschalteten Rohrleitungen und/oder Rohrleitungssegmente, zueinander verschiedene Geometrien und/oder Oberflächen und/oder Materialien aufweisen. Insbesondere für den Transport eines Fluides, können mehrere oder sämtliche der Rohrleitungen und/oder Rohrleitungssegmente parallel konfiguriert sein, so dass das Fluid auf jene parallel konfigurierten Rohrleitungen aufteilbar ist. Auch Kombinationen von einer seriellen und parallelen Schaltung sind denkbar.

Die Rohrleitungen und/oder Rohrleitungssegmente und entsprechend zu- und abführenden Rohrleitungen können miteinander fluidleitend verbunden sein, wobei die Rohrleitungen und/oder Rohrleitungssegmente und die zu- und abführenden Rohrleitungen galvanisch voneinander getrennt sein können. Unter "galvanisch voneinander getrennt" kann verstanden werden, dass die Rohrleitungen und/oder Rohrleitungssegmente und die zu- und abführenden Rohrleitungen derart voneinander getrennt sind, dass keine elektrische Leitung und/oder eine tolerierbare elektrische Leitung zwischen den Rohrleitungen und/oder Rohrleitungssegmente und den zu- und abführenden Rohrleitungen erfolgt. Die Einrichtung kann mindestens einen Isolator, insbesondere eine Mehrzahl von Isolatoren, aufweisen. Die galvanische Trennung zwischen den jeweiligen Rohrleitungen und/oder Rohrleitungssegmenten und den zu- und abführenden Rohrleitungen kann durch die Isolatoren gewährleistet sein. Die Isolatoren können einen freien Durchfluss des Fluides sicherstellen. Für die jeweiligen galvanisch getrennten Rohrleitungen und/oder Rohrleitungssegmente kann die Einrichtung mindestens einen Hinleiter und mindestens einen Rückleiter aufweisen. Der Hinleiter und der Rückleiter für die jeweiligen galvanisch getrennten Rohrleitungen und/oder Rohrleitungssegmente können mit einer Wechselstrom- und/oder Wechselspannungsquelle verbunden sein. Es können also für die jeweiligen galvanisch getrennten Rohrleitungen und/oder Rohrleitungssegmente je eine Wechselstrom- und/oder Wechselspannungsquelle, mindestens ein Hinleiter und mindestens einen Rückleiter vorgesehen sein.

Unter einer "Wechselstromquelle" kann eine Stromquelle verstanden werden, welche eingerichtet ist einen Wechselstrom bereitzustellen. Unter einer "Wechselstrom" kann ein elektrischer Strom verstanden werden, dessen Polung sich in zeitlich regelmäßiger Wiederholung ändert. Beispielsweise kann der Wechselstrom ein sinusförmiger Wechselstrom sein. Unter einer "einphasigen" Wechselstromquelle kann eine Wechselstromquelle verstanden werden, welche einen elektrischen Strom mit einer einzigen Phase bereitstellt.

Die Einrichtung kann zu einer Beaufschlagung der Rohrleitung und/oder des Rohrleitungssegments mit dem Wechselstrom und/oder zu einer Bereitstellung des Wechselstroms für die Rohrleitung und/oder für das Rohrleitungssegment eingerichtet sein. Die Einrichtung kann einen Hinleiter aufweisen, welcher eingerichtet ist den erzeugten Wechselstrom zu einem weiteren Element, insbesondere der Rohrleitung und/oder dem Rohrleitungssegment, zu leiten, derart, dass der erzeugte Wechselstrom über den Hinleiter in die Rohrleitung und/oder das Rohrleitungssegment herein fließt. Unter einem "Hinleiter" kann ein beliebiger elektrischer Leiter, insbesondere ein Zuleiter, verstanden werden, wobei der Wortteil "hin" eine Fließrichtung angibt von der Wechselstromquelle oder Wechselspannungsquelle zu der der Rohrleitung und/oder dem Rohrleitungssegment.

Unter einer "Wechselspannungsquelle" kann eine Spannungsquelle verstanden werden, welche eingerichtet ist eine Wechselspannung bereitzustellen. Unter einer "Wechselspannung" kann eine Spannung verstanden werden, deren Höhe und Polarität sich zeitlich regelmäßig wiederholt. Beispielsweise kann die Wechselspannung eine sinusförmige Wechselspannung sein. Die von der Wechselspannungsquelle erzeugte Spannung bewirkt einen Stromfluss, insbesondere ein Fließen eines Wechselstroms. Unter einer "einphasigen" Wechselspannungsquelle kann eine Wechselspannungsquelle verstanden werden, welche den Wechselstrom mit einer einzigen Phase bereitstellt.

Die Wechselstromquelle und/oder die Wechselspannungsquelle sind eingerichtet einen Wechselstrom in der jeweiligen Rohrleitung und/oder dem jeweiligen Rohrleitungssegment zu erzeugen. Der erzeugte Wechselstrom kann die jeweilige Rohrleitung und/oder das jeweilige Rohrleitungssegment durch Joulesche Wärme, die bei Durchgang des elektrischen Stromes durch leitendes Rohrmaterial entsteht, zum Erhitzen des Fluides erwärmen. Unter "Erwärmen der Rohrleitung und/oder des Rohrleitungssegments" kann ein Vorgang verstanden werden, welcher zu einer Änderung einer Temperatur der Rohrleitung und/oder des Rohrleitungssegments führt, insbesondere einen Anstieg der Temperatur der Rohrleitung und/oder des Rohrleitungssegments.

Die Wechselstrom- und/oder Wechselspannungsquelle ist derart mit der Rohrleitung und/oder dem Rohrleitungssegment elektrisch leitend verbunden, dass der erzeugte Wechselstrom über den Hinleiter in die Rohrleitung und/oder das Rohrleitungssegment hereinfließt und über einen Rückleiter zur Wechselstrom und/oder Wechselspannungsquelle wieder zurückfließt. Die Einrichtung kann mindestens einen Rückleiter aufweisen. Unter einem "Rückleiter" kann ein grundsätzlich beliebiger elektrischer Leiter verstanden werden, welcher eingerichtet ist, den Wechselstrom nach Durchfließen von der Rohrleitung und/oder des Rohrleitungssegments wegzuleiten, insbesondere zu der Wechselstromquelle oder Wechselspannungsquelle. Der Wortteil "rück" gibt hierbei eine Fließrichtung an von der Rohrleitung und/oder dem Rohrleitungssegment zu der Wechselstromquelle oder Wechselspannungsquelle.

Die Einrichtung kann eine Mehrzahl von einphasigen Wechselstrom- oder einphasigen Wechselspannungsquellen aufweisen.

Jeder der Rohrleitungen und/oder für jedes Rohrleitungssegment kann je eine Wechselstrom- und/oder Wechselspannungsquelle zugeordnet sein, welche mit der jeweiligen Rohrleitung und/oder mit dem jeweiligen Rohrleitungssegment verbunden ist, insbesondere elektrisch über mindestens eine elektrische Verbindung. Weiter sind Ausführungsformen denkbar, in welchen sich mindestens zwei Rohrleitungen und/oder für jedes Rohrleitungssegment eine Wechselstrom- und/oder Wechselspannungsquelle teilen.

Zur Verbindung der einphasigen Wechselstrom- oder einphasigen Wechselspannungsquellen und den jeweiligen Rohrleitungen und/oder mit den jeweiligen Rohrleitungssegmenten kann die Einrichtung 2 bis N Hinleiter und 2 bis N Rückleiter aufweisen, wobei N eine natürliche Zahl größer oder gleich drei ist. Die jeweilige einphasige Wechselstrom- und/oder Wechselspannungsquelle kann dazu eingerichtet sein einen elektrischen Strom in der jeweiligen Rohrleitung und/oder in dem jeweiligen Rohrleitungssegment zu erzeugen.

Die Wechselstrom- und/oder Wechselspannungsquellen können entweder geregelt oder ungeregelt sein. Die Wechselstrom- und/oder Wechselspannungsquellen können mit oder ohne Regelungsmöglichkeit mindestens einer elektrischen Ausgangsgröße ausgestaltet sein. Unter einer "Ausgangsgröße" kann ein Strom und/oder ein Spannungswert und/oder ein Strom und/oder ein Spannungssignal verstanden werden. Die Einrichtung kann 2 bis M verschiedene Wechselstrom- und/oder Wechselspannungsquellen aufweisen, wobei M eine natürliche Zahl größer oder gleich drei ist. Die Wechselstrom- und/oder Wechselspannungsquellen können unabhängig voneinander elektrisch regelbar sein. So kann beispielsweise ein verschiedener Strom in den jeweiligen Rohrleitungen erzeugt und verschiedene Temperaturen in den Rohrleitungen erreicht werden.

Weiter kann die Einrichtung mindestens einen Heizdraht aufweisen, welcher beispielsweise um die Rohrleitung und/oder das Rohrleitungssegment gewickelt sein kann. Die Wechselstrom- und/oder Wechselspannungsquelle kann mit dem Heizdraht verbunden sein. Die Wechselstrom- und/oder Wechselspannungsquelle kann eingerichtet sein einen Strom in dem Heizdraht und so Wärme zu erzeugen. Der Heizdraht kann eingerichtet sein die Rohrleitung und/oder das Rohrleitungssegment zu erwärmen, insbesondere zu erhitzen.

In einem weiteren Aspekt wird im Rahmen der vorliegenden Erfindung ein Verfahren zum Erhitzen eines Fluides vorgeschlagen. In dem Verfahren wird eine erfindungsgemäße Einrichtung verwendet.

Das Verfahren umfasst die folgenden Schritte:
- Bereitstellen mindestens einer elektrisch leitfähigen Rohrleitung und/oder mindestens eines elektrisch leitfähigen Rohrleitungssegments zur Aufnahme des Fluides;
- Aufnahme des Fluides in die Rohrleitung und/oder das Rohrleitungssegment;
- Bereitstellen mindestens einer einphasigen Wechselstrom- und/oder mindestens einer einphasigen Wechselspannungsquelle, wobei jeder Rohrleitung und/oder jedem Rohrleitungssegment je eine einphasige Wechselstrom- und/oder eine einphasige Wechselspannungsquelle zugeordnet ist, welche mit der jeweiligen Rohrleitung und/oder mit dem jeweiligen Rohrleitungssegment verbunden ist,
- Erzeugen eines elektrischen Stroms in der jeweiligen Rohrleitung und/oder in dem jeweiligen Rohrleitungssegment durch die jeweilige einphasige Wechselstrom- und/oder einphasige Wechselspannungsquelle, welcher die jeweilige Rohrleitung und/oder das jeweilige Rohrleitungssegment durch Joulesche Wärme, welche bei Durchgang des elektrischen Stromes durch leitendes Rohrmaterial entsteht, zum Erhitzen des Fluides erwärmt, wobei die einphasige Wechselstrom- und/oder die einphasige Wechselspannungsquelle derart mit der Rohrleitung und/oder dem Rohrleitungssegment elektrisch leitend verbunden ist, dass der erzeugte Wechselstrom über einen Hinleiter in die Rohrleitung und/oder das Rohrleitungssegment herein fließt und über einen Rückleiter zur Wechselstrom und/oder Wechselspannungsquelle zurückfließt.

Hinschlich Ausführungsformen und Definitionen kann auf obige Beschreibung der Einheit werden. Die Verfahrensschritte können in der angegebenen Reihenfolge durchgeführt werden, wobei einer oder mehrere der Schritte zumindest teilweise auch gleichzeitig durchgeführt werden können und wobei einer oder mehrere der Schritte mehrfach wiederholt werden können. Darüber hinaus können weitere Schritte unabhängig davon, ob sie in der vorliegenden Anmeldung erwähnt werden oder nicht, zusätzlich ausgeführt werden.

Das Fluid kann die jeweiligen Rohrleitungen und/oder Rohrleitungssegmente der Einrichtung durchströmen und in diesen erhitzt werden, indem die Rohrleitungen durch einen in diese Rohrleitungen und/oder Rohrleitungssegmente aus der einphasigen Wechselstrom- und/oder der einphasigen Wechselspannungsquelle eingeprägten Wechselstrom erhitzt werden, so dass in den Rohrleitungen und/oder Rohrleitungssegmenten Joulesche Wärme erzeugt wird, welche auf das Fluid übertragen wird, so dass dieses beim Durchströmen der Rohrleitungen und/oder Rohrleitungssegmente erhitzt wird.

Beispielsweise kann als Fluid ein thermisch zu spaltender Kohlenwasserstoff, insbesondere ein thermisch zu spaltendes Gemisch aus Kohlenwasserstoffen, erhitzt werden.

Beispielsweise kann als Fluid Wasser oder Wasserdampf erhitzt werden, wobei jenes Wasser oder jener Wasserdampf insbesondere auf eine Temperatur im Bereich von 550°C bis 700°C erhitzt wird, und das Fluid zusätzlich einen thermisch zu spaltenden Kohlenwasserstoff, insbesondere ein Gemisch aus thermisch zu spaltenden Kohlenwasserstoffen, aufweist, insbesondere enthält. Das zu erhitzende Fluid kann ein vorgewärmtes Gemisch aus thermisch zu spaltenden Kohlenwasserstoffen und Wasserdampf sein.

Beispielsweise kann als Fluid Verbrennungsluft eines Reformerofens vorgewärmt bzw. aufgeheizt werden, beispielsweise auf eine Temperatur im Bereich von 200 °C bis 800 °C, bevorzugt 400 °C bis 700 °C.

Beispielsweise kann die Rohrleitung als Reaktionsrohr eines Reformerofens ausgebildet sein.

Die erfindungsgemäße Einrichtung und das erfindungsgemäße Verfahren weisen zahlreiche Vorteile gegenüber bekannten Einrichtungen und Verfahren auf. Die erfindungsgemäße Einrichtung und das erfindungsgemäße Verfahren erlauben eine Regelung der Temperaturführung, eine Regelung des Stroms oder Spannung, eine Optimierung der Ausbeute, eine beliebige Ausführung eines Reaktordesign und beliebige Kombination der Reaktoren.

Zusammenfassend sind im Rahmen der vorliegenden Erfindung folgende Ausführungs-formen besonders bevorzugt:
Ausführungsform 1: Einrichtung zum Erhitzen eines Fluides umfassend
   - mindestens eine elektrisch leitfähige Rohrleitung und/oder mindestens ein elektrisch leitfähiges Rohrleitungssegment zur Aufnahme des Fluides, und
   - mindestens eine einphasige Wechselstrom- und/oder mindestens eine einphasige Wechselspannungsquelle, wobei jeder Rohrleitung und/oder jedem Rohrleitungssegment je eine einphasige Wechselstrom- und/oder eine einphasige Wechselspannungsquelle zugeordnet ist, welche mit der jeweiligen Rohrleitung und/oder mit dem jeweiligen Rohrleitungssegment verbunden ist, wobei die jeweilige einphasige Wechselstrom- und/oder einphasige Wechselspannungsquelle dazu ausgebildet ist, einen elektrischen Strom in der jeweiligen Rohrleitung und/oder in dem jeweiligen Rohrleitungssegment zu erzeugen, welcher die jeweilige Rohrleitung und/oder das jeweilige Rohrleitungssegment durch Joulesche Wärme, welche bei Durchgang des elektrischen Stromes durch leitendes Rohrmaterial entsteht, zum Erhitzen des Fluides erwärmt, wobei die einphasige Wechselstrom- und/oder die einphasige Wechselspannungsquelle derart mit der Rohrleitung und/oder dem Rohrleitungssegment elektrisch leitend verbunden ist, dass der erzeugte Wechselstrom über einen Hinleiter in die Rohrleitung und/oder das Rohrleitungssegment herein fließt und über einen Rückleiter zur Wechselstrom und/oder Wechselspannungsquelle zurückfließt.
Ausführungsform 2: Einrichtung nach dem vorhergehenden Ausführungsform, dadurch gekennzeichnet, dass die Einrichtung eine Mehrzahl von Rohrleitungen und/oder Rohrleitungssegmenten aufweist, wobei die Rohrleitungen und/oder Rohrleitungssegmente durchverbunden sind und somit ein Rohrsystem zur Aufnahme des Fluides bilden.
Ausführungsform 3: Einrichtung nach einer der vorhergehenden Ausführungsformen, dadurch gekennzeichnet, dass die Einrichtung L Rohrleitungen und/oder Rohrleitungssegmente aufweist, wobei L eine natürliche Zahl größer oder gleich zwei ist, wobei die Rohrleitungen und/oder Rohrleitungssegmente symmetrische oder unsymmetrische Rohre und/oder eine Kombination davon aufweisen.
Ausführungsform 4: Einrichtung nach einer der vorhergehenden Ausführungsformen, dadurch gekennzeichnet, dass die Rohrleitungen und/oder Rohrleitungssegmente und entsprechend zu- und abführenden Rohrleitungen miteinander fluidleitend verbunden sind, wobei die Rohrleitungen und/oder Rohrleitungssegmente und die zu- und abführenden Rohrleitungen galvanisch voneinander getrennt sind.
Ausführungsform 5: Einrichtung nach der vorhergehenden Ausführungsform, dadurch gekennzeichnet, dass die Einrichtung Isolatoren aufweist, welche eingerichtet sind zur galvanischen Trennung zwischen den jeweiligen Rohrleitungen und/oder Rohrleitungssegmenten und den zu- und abführenden Rohrleitungen, wobei die Isolatoren eingerichtet sind, um einen freien Durchfluss des Fluides sicherzustellen.
Ausführungsform 6: Einrichtung nach einer der vorhergehenden Ausführungsformen, dadurch gekennzeichnet, dass mehrere oder sämtliche der Rohrleitungen und/oder Rohrleitungssegmente seriell und/oder parallel konfiguriert sind.
Ausführungsform 7: Einrichtung nach einer der vorhergehenden Ausführungsformen, dadurch gekennzeichnet, dass die Einrichtung eine Mehrzahl von einphasigen Wechselstrom- oder einphasigen Wechselspannungsquellen aufweist, wobei die einphasigen Wechselstrom- oder einphasigen Wechselspannungsquellen mit oder ohne Regelungsmöglichkeit mindestens einer elektrischen Ausgangsgröße ausgestaltet sind.
Ausführungsform 8: Einrichtung nach der vorhergehenden Ausführungsform, dadurch gekennzeichnet, dass die Einrichtung zur Verbindung der einphasigen Wechselstrom- oder einphasigen Wechselspannungsquellen und den jeweiligen Rohrleitungen und/oder mit den jeweiligen Rohrleitungssegmenten 2 bis N Hinleiter und 2 bis N Rückleiter aufweist, wobei N eine natürliche Zahl größer oder gleich drei ist.
Ausführungsform 9: Einrichtung nach einer der zwei vorhergehenden Ausführungsformen, dadurch gekennzeichnet, dass die jeweiligen einphasigen Wechselstrom- oder einphasigen Wechselspannungsquellen identisch oder verschieden ausgestaltet sind.
Ausführungsform 10: Einrichtung nach der vorhergehenden Ausführungsform, dadurch gekennzeichnet, dass die Einrichtung 2 bis M verschiedene einphasige Wechselstrom- und/oder einphasige Wechselspannungsquellen aufweist, wobei M eine natürliche Zahl größer oder gleich drei ist, wobei die einphasigen Wechselstrom- und/oder einphasigen Wechselspannungsquellen unabhängig voneinander elektrisch regelbar sind.
Ausführungsform 11: Anlage umfassend mindestens eine Einrichtung nach einer der vorhergehenden Ausführungsformen.
Ausführungsform 12: Anlage nach der vorhergehenden Ausführungsform dadurch gekennzeichnet, dass die Anlage ausgewählt ist aus der Gruppe bestehend aus: einem Steamcracker, einem Steamreformer, einer Vorrichtung zur Alkandehydrierung, einer Vorrichtung zum Trockenreforming.
Ausführungsform 13: Verfahren zum Erhitzen eines Fluides unter Verwendung einer Einrichtung gemäß einer der vorhergehenden, eine Einrichtung betreffenden Ausführungsformen, wobei das Verfahren die folgenden Schritte umfasst:
   - Bereitstellen mindestens einer elektrisch leitfähigen Rohrleitung und/oder mindestens eines elektrisch leitfähigen Rohrleitungssegments zur Aufnahme des Fluides;
   - Aufnahme des Fluides in die Rohrleitung und/oder das Rohrleitungssegment;
   - Bereitstellen mindestens einer einphasigen Wechselstrom- und/oder mindestens einer einphasigen Wechselspannungsquelle, wobei jeder Rohrleitung und/oder jedem Rohrleitungssegment je eine einphasige Wechselstrom- und/oder eine einphasige Wechselspannungsquelle zugeordnet ist, welche mit der jeweiligen Rohrleitung und/oder mit dem jeweiligen Rohrleitungssegment verbunden ist,
   - Erzeugen eines elektrischen Stroms in der jeweiligen Rohrleitung und/oder in dem jeweiligen Rohrleitungssegment durch die jeweilige einphasige Wechselstrom- und/oder einphasige Wechselspannungsquelle, welcher die jeweilige Rohrleitung und/oder das jeweilige Rohrleitungssegment durch Joulesche Wärme, welche bei Durchgang des elektrischen Stromes durch leitendes Rohrmaterial entsteht, zum Erhitzen des Fluides erwärmt, wobei die einphasige Wechselstrom- und/oder die einphasige Wechselspannungsquelle derart mit der Rohrleitung und/oder dem Rohrleitungssegment elektrisch leitend verbunden ist, dass der erzeugte Wechselstrom über einen Hinleiter in die Rohrleitung und/oder das Rohrleitungssegment herein fließt und über einen Rückleiter zur Wechselstrom und/oder Wechselspannungsquelle zurückfließt.
Ausführungsform 14: Verfahren nach der vorhergehenden Ausführungsform, dadurch gekennzeichnet, dass als Fluid ein thermisch zu spaltender Kohlenwasserstoff, insbesondere ein thermisch zu spaltendes Gemisch aus Kohlenwasserstoffen, erhitzt wird.
Ausführungsform 15: Verfahren nach einer der vorhergehenden, ein Verfahren betreffenden Ausführungsformen, dadurch gekennzeichnet, dass als Fluid Wasser oder Wasserdampf erhitzt wird, wobei jenes Wasser oder jener Wasserdampf insbesondere auf eine Temperatur im Bereich von 550°C bis 700°C erhitzt wird, und das Fluid zusätzlich einen thermisch zu spaltenden Kohlenwasserstoff, insbesondere ein Gemisch aus thermisch zu spaltenden Kohlenwasserstoffen, aufweist, wobei das zu erhitzende Fluid ein vorgewärmtes Gemisch aus thermisch zu spaltenden Kohlenwasserstoffen und Wasserdampf ist.
Ausführungsform 16: Verfahren nach einer der vorhergehenden, ein Verfahren betreffenden Ausführungsformen, dadurch gekennzeichnet, dass als Fluid Verbrennungsluft eines Reformerofens vorgewärmt wird, beispielsweise auf eine Temperatur im Bereich von 200 °C bis 800 °C, bevorzugt 400 °C bis 700 °C. Kurze Beschreibung der Figuren

Weitere Einzelheiten und Merkmale der Erfindung ergeben sich aus der nachfolgenden Beschreibung von bevorzugten Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figuren 1a bis 1c: schematische Darstellungen von Ausführungsbeispielen einer erfindungsgemäßen Einrichtung;
- Figur 2: eine schematische Darstellung eines weiteren Ausführungsbeispiels der erfindungsgemäßen Einrichtung;
- Figur 3a und 3b: schematische Darstellungen weiterer Ausführungsbeispiele der erfindungsgemäßen Einrichtung;
- Figuren 4a bis 4c: schematische Darstellungen von Ausführungsbeispielen einer erfindungsgemäßen Einrichtung;
- Figur 5: eine schematische Darstellung eines weiteren Ausführungsbeispiels der erfindungsgemäßen Einrichtung;
- Figuren 6a und 6f: schematische Darstellungen weiterer Ausführungsbeispiele der erfindungsgemäßen Einrichtung;
- Figuren 7Ai bis Cvi: schematische Darstellung von Rohrtypen; und
- Figuren 8a bis y: einen Baukasten mit Rohrtypen und erfindungsgemäße Ausführungsbeispiele von Kombinationen von Rohrleitungen und/oder Rohrleitungssegmenten.

### Ausführungsbeispiele

Figuren 1a bis 1c zeigen jeweils eine schematische Darstellung eines Ausführungsbeispiels einer erfindungsgemäßen Einrichtung 110 zum Erhitzen eines Fluides. Die Einrichtung 110 umfasst mindestens eine elektrisch leitfähige Rohrleitung 112 und/oder mindestens ein elektrisch leitfähiges Rohrleitungssegment 114 zur Aufnahme des Fluides. Das Fluid kann ein gasförmiges und/oder flüssiges Medium sein. Das Fluid kann beispielsweise ausgewählt sein aus der Gruppe bestehend aus: Wasser, Wasserdampf, einer Verbrennungsluft, einem Kohlenwasserstoffgemisch, einem zu spaltenden Kohlenwasserstoff. Beispielsweise kann das Fluid ein thermisch zu spaltender Kohlenwasserstoff, insbesondere ein thermisch zu spaltendes Gemisch aus Kohlenwasserstoffen, sein. Beispielsweise kann das Fluid Wasser oder Wasserdampf sein und zusätzlich einen thermisch zu spaltenden Kohlenwasserstoff, insbesondere ein Gemisch aus thermisch zu spaltenden Kohlenwasserstoffen, aufweisen. Das Fluid kann beispielsweise ein vorgewärmtes Gemisch aus thermisch zu spaltenden Kohlenwasserstoffen und Wasserdampf sein. Auch andere Fluide sind denkbar. Die Einrichtung 110 kann eingerichtet sein das Fluid zu erwärmen, insbesondere einen Anstieg der Temperatur des Fluides zu bewirken. Das Fluid kann beispielsweise durch das Erhitzen bis zu einem vorgegebenen oder vorbestimmten Temperaturwert geheizt werden. Beispielsweise kann das Fluid auf eine Temperatur im Bereich von 400°C bis 1200°C erhitzt werden.

Beispielsweise kann die Einrichtung 110 kann Teil einer Anlage sein. Beispielsweise kann die Anlage ausgewählt sein aus der Gruppe bestehend aus: einem Steamcracker, einem Steamreformer, einer Vorrichtung zur Alkandehydrierung, einer Vorrichtung zum Trockenreforming. Beispielsweise kann die Einrichtung 110 eingerichtet sein mindestens ein Verfahren durchzuführen ausgewählt aus der Gruppe bestehend aus: Steamcracking, Steamreforming, Alkandehydrierung, Trockenreforming. Die Einrichtung 110 kann beispielsweise Teil eines Steamcrackers sein. Der Steamcracker kann eingerichtet sein das Fluid auf eine Temperatur im Bereich von 550°C bis 1100°C zu erwärmen. Beispielsweise kann die Einrichtung 110 Teil eines Reformerofens sein. Beispielsweise kann das Fluid eine Verbrennungsluft eines Reformerofens sein, welche vorgewärmt bzw. aufgeheizt wird, beispielsweise auf eine Temperatur im Bereich von 200 °C bis 800 °C, bevorzugt von 400 °C bis 700 °C. Beispielsweise kann die Einrichtung 110 Teil einer Vorrichtung zur Alkandehydrierung sein. Die Vorrichtung zur Alkandehydrierung kann eingerichtet sein das Fluid auf eine Temperatur im Bereich von 400°C bis 700°C zu erwärmen. Auch andere Temperaturen und Temperaturbereiche sind jedoch denkbar.

Die Rohrleitung 112 und/oder das Rohrleitungssegment 114 kann eingerichtet sein das Fluid aufzunehmen und zu transportieren. Die Rohrleitung 112 und/oder das Rohrleitungssegment 114 kann mindestens einen Schenkel oder eine Windung umfassen. Die Rohrleitung 112 kann mindestens ein symmetrisches und/oder mindestens ein unsymmetrisches Rohr aufweisen. Figur 1c zeigt eine Ausführungsform mit drei symmetrischen Rohrleitung 112 und/oder Rohrleitungssegmenten 114. Geometrie und/oder Oberflächen und/oder Material der Rohrleitung 112 kann anhängig von einem zu transportierenden Fluid sein. Die Rohrleitung 112 und/oder das Rohrleitungssegment 114 kann eingerichtet sein elektrischen Strom zu leiten. Die Rohrleitung 112 kann als ein Reaktionsrohr eines Reformerofens ausgebildet sein.

Figur 1a zeigt ein Ausführungsbeispiel, in welchem die Einrichtung eine Rohrleitung 112 aufweist. Die Einrichtung 110 kann eine Mehrzahl an Rohrleitungen 112 und/oder Rohrleitungssegmenten 114 aufweisen, beispielsweise wie in Figur 1b gezeigt zwei oder wie in Figur 1c gezeigt drei. Die Einrichtung 110 kann L Rohrleitungen 112 und/oder Rohrleitungssegmente 114 aufweisen, wobei L eine natürliche Zahl größer oder gleich zwei ist. Beispielsweise kann die Einrichtung 110 mindestens zwei, drei, vier, fünf oder auch mehr Rohrleitungen 112 und/oder Rohrleitungssegmente 114 aufweisen. Die Einrichtung 110 kann beispielsweise bis zu hundert Rohrleitungen 112 und/oder Rohrleitungssegmente 114 aufweisen. Die Rohrleitungen 112 und/oder Rohrleitungssegmente 114 können identisch oder verschieden ausgestaltet sein. Die Rohrleitungen 112 und/oder Rohrleitungssegmente 114 können durchverbunden sein und so ein Rohrsystem 118 zur Aufnahme des Fluides bilden. Das Rohrsystem 118 kann zu- und abführende Rohrleitungen 112 aufweisen. Das Rohrsystem118 kann mindestens einen Einlass 120 zur Aufnahme des Fluides aufweisen. Das Rohrsystem 118 kann mindestens einen Auslass 122 zur Ausgabe des Fluides aufweisen. Figur 1 zeigt eine Ausführungsform, bei welcher die Rohrleitungen 112 und/oder Rohrleitungssegmente 114 derart angeordnet und verbunden sind, dass das Fluid die die Rohrleitungen 112 und/oder Rohrleitungssegmente 114 nacheinander durchströmt.

Die Rohrleitungen 112 und/oder Rohrleitungssegmente 114 und entsprechend zu- und abführenden Rohrleitungen können miteinander fluidleitend verbunden sein, wobei die Rohrleitungen 112 und/oder Rohrleitungssegmente 114 und die zu- und abführenden Rohrleitungen galvanisch voneinander getrennt sein können. Die Einrichtung 110 kann mindestens eine galvanische Trennung, insbesondere mindestens einen Isolator 124, insbesondere eine Mehrzahl von Isolatoren 124, aufweisen. Die galvanische Trennung zwischen den jeweiligen Rohrleitungen 112 und/oder Rohrleitungssegmenten 114 und den zu- und abführenden Rohrleitungen kann durch die Isolatoren 124 gewährleistet sein. Die Isolatoren 124 können einen freien Durchfluss des Fluides sicherstellen.

Die Einrichtung 110 weist mindestens eine einphasige Wechselstrom- und/oder mindestens eine einphasige Wechselspannungsquelle 126 auf. Beispielsweise kann der Wechselstrom ein sinusförmiger Wechselstrom sein. Die einphasige Wechselstrom- und/oder mindestens eine einphasige Wechselspannungsquelle 126 kann eingerichtet sein einen elektrischen Strom mit einer einzigen Phase bereitstellt.

Die Einrichtung 110 weist einen Hinleiter 128 auf. Der Hinleiter 128 kann eingerichtet sein den erzeugten Wechselstrom zu der Rohrleitung 112 und/oder dem Rohrleitungssegment 114 zu leiten. Der Hinleiter 128 kann zu einer Beaufschlagung der Rohrleitung 112 und/oder des Rohrleitungssegments 114 mit dem Wechselstrom und/oder zu einer Bereitstellung des Wechselstroms für die Rohrleitung 112 und/oder für das Rohrleitungssegment 114 eingerichtet sein. Der Hinleiter 128 kann eingerichtet sein den erzeugten Wechselstrom zu der Rohrleitung 112 und/oder dem Rohrleitungssegment 114, zu leiten, derart, dass der erzeugte Wechselstrom über den Hinleiter 128 in die Rohrleitung 112 und/oder das Rohrleitungssegment 114 herein fließt. Der Hinleiter 128 kann ein Zuleiter sein.

Die Wechselstromquelle und/oder die Wechselspannungsquelle 126 sind eingerichtet einen Wechselstrom in der jeweiligen Rohrleitung 112 und/oder dem jeweiligen Rohrleitungssegment 114 zu erzeugen. Der erzeugte Wechselstrom kann die jeweilige Rohrleitung 112 und/oder das jeweilige Rohrleitungssegment 114 durch Joulesche Wärme, die bei Durchgang des elektrischen Stromes durch leitendes Rohrmaterial entsteht, zum Erhitzen des Fluides erwärmen. Das Erwärmen der Rohrleitung 112 und/oder des Rohrleitungssegments 114 kann eine Änderung einer Temperatur der Rohrleitung 112 und/oder des Rohrleitungssegments 114 umfassen, insbesondere einen Anstieg der Temperatur der Rohrleitung 112 und/oder des Rohrleitungssegments 114.

Die Wechselstrom- und/oder Wechselspannungsquelle 126 ist derart mit der Rohrleitung 112 und/oder dem Rohrleitungssegment 114 elektrisch leitend verbunden, dass der erzeugte Wechselstrom über den Hinleiter 128 in die Rohrleitung 112 und/oder das Rohrleitungssegment 114 hereinfließt und über einen Rückleiter 130 zur Wechselstrom und/oder Wechselspannungsquelle 126 zurückfließt. Der Rückleiter 130 kann eingerichtet sein, den Wechselstrom nach Durchfließen von der Rohrleitung 112 und/oder des Rohrleitungssegments 114 wegzuleiten, insbesondere zu der Wechselstromquelle oder der Wechselspannungsquelle 126.

Die Einrichtung kann eine Mehrzahl von einphasigen Wechselstrom- oder einphasigen Wechselspannungsquellen 126 aufweisen, beispielsweise wie in Figur 1c exemplarisch gezeigt drei.

Jeder der Rohrleitungen 112 und/oder für jedes Rohrleitungssegment 114 kann je eine Wechselstrom- und/oder Wechselspannungsquelle 126 zugeordnet sein, welche mit der jeweiligen Rohrleitung 112 und/oder mit dem jeweiligen Rohrleitungssegment 114 verbunden ist, insbesondere elektrisch über mindestens eine elektrische Verbindung.

Zur Verbindung der einphasigen Wechselstrom- oder einphasigen Wechselspannungsquellen 126 und den jeweiligen Rohrleitungen 112 und/oder mit den jeweiligen Rohrleitungssegmenten 114 kann die Einrichtung 110 zwei bis N Hinleiter 128 und zwei bis N Rückleiter 130 aufweisen, wobei N eine natürliche Zahl größer oder gleich drei ist. Die jeweilige einphasige Wechselstrom- und/oder Wechselspannungsquelle 126 kann dazu eingerichtet sein einen elektrischen Strom in der jeweiligen Rohrleitung 112 und/oder in dem jeweiligen Rohrleitungssegment 114 zu erzeugen.

Die Wechselstrom- und/oder Wechselspannungsquellen 126 können entweder geregelt oder ungeregelt sein. Die Wechselstrom- und/oder Wechselspannungsquellen 126 können mit oder ohne Regelungsmöglichkeit mindestens einer elektrischen Ausgangsgröße ausgestaltet sein. Beispielsweise kann die Einrichtung mindestens einen Regler 127 aufweisen. Der Regler kann beispielsweise ein außenliegender Regler, also außerhalb des Reaktionsraums angeordneter Regler 127 sein. Die Einrichtung 110 kann 2 bis M verschiedene Wechselstrom- und/oder Wechselspannungsquellen 126 aufweisen, wobei M eine natürliche Zahl größer oder gleich drei ist. Die Wechselstrom- und/oder Wechselspannungsquellen 126 können unabhängig voneinander elektrisch regelbar sein. So kann beispielsweise ein verschiedener Strom in den jeweiligen Rohrleitungen 112 und/oder in den jeweiligen Rohrleitungssegmenten 114 erzeugt und verschiedene Temperaturen in den Rohrleitungen 112 und/oder Rohrleitungssegmenten 114 erreicht werden.

Figuren 4a bis 4c zeigen jeweils eine schematische Darstellung eines Ausführungsbeispiels einer erfindungsgemäßen Einrichtung 110 zum Erhitzen eines Fluides, wobei in den Ausführungsbeispielen der Figuren 4a bis 4c weiterhin jeweils ein Reaktivraum 111, auch als Reaktionsraum bezeichnet, der Einrichtung 110 dargestellt ist. Hinsichtlich der weiteren Elemente der Figur 4a kann auf die Beschreibung der Figur 1a verwiesen werden. Hinsichtlich der weiteren Elemente der Figur 4b kann auf die Beschreibung der Figur 1b verwiesen werden. Hinsichtlich der weiteren Elemente der Figur 4c kann auf die Beschreibung der Figur 1c verwiesen werden.

Figur 2 zeigt eine weitere Ausführungsform der erfindungsgemäßen Einrichtung 110. Hinsichtlich der Ausgestaltung der Einrichtung wird auf die Beschreibung zu Figur 1 verwiesen mit folgenden Besonderheiten. In dieser Ausführungsform weist die Einrichtung 110 eine Rohrleitung 112 und/oder Rohrleitungssegmente 114 mit drei Schenkeln oder Windungen auf, welche fluidisch verbunden sind. Die Einrichtung weist den Einlass 120 und den Auslass 122 auf. Das Fluid kann die Rohrleitung 112 und/oder die Rohrleitungssegmente 114 von dem Einlass 120 zu dem Auslass 122 seriell durchströmen. Zur galvanischen Trennung kann die Einrichtung 110 die Isolatoren 124 aufweisen, beispielsweise wie in Figur 2 gezeigt zwei Isolatoren 124. In dieser Ausführungsform weist die Einrichtung 110 eine einphasige Wechselstrom- und/oder einphasige Wechselspannungsquelle 126 auf. Zur Verbindung der einphasigen Wechselstrom- und/oder einphasigen Wechselspannungsquelle 126 und der Rohrleitung 112 und/oder mit dem jeweiligen Rohrleitungssegment 114 kann die Einrichtung 110 einen Hinleiter 128 und einen Rückleiter 130 aufweisen.

Figur 5 zeigt eine schematische Darstellung eines Ausführungsbeispiels einer erfindungsgemäßen Einrichtung 110 zum Erhitzen eines Fluides, wobei in dem Ausführungsbeispiel der Figur 5 weiterhin jeweils ein Reaktivraum 111 der Einrichtung 110 dargestellt ist. Hinsichtlich der weiteren Elemente der Figur 5 kann auf die Beschreibung der Figur 2 verwiesen werden.

In den Ausführungsbeispielen der Figuren 1a und 1c sind die Rohrleitungen 112 seriell angeordnet. Figuren 3a und 3b zeigen Ausführungsformen mit parallel geschalteten Rohrleitungen 112 und/oder Rohrleitungssegmente 114, in Figur 3a mit zwei parallelen Rohrleitung 112 und/oder Rohrleitungssegmenten 114 und in Figur 3b mit 3 parallelen Rohrleitungen 112 und/oder Rohrleitungssegmenten 114. Auch andere Anzahlen von parallelen Rohrleitungen 112 und/oder Rohrleitungssegmenten 114 sind denkbar. In den Figuren 3a und 3b weist die Einrichtung 110 einen Einlass 120 und einen Auslass 122 auf. Die Rohrleitungen 112 und/oder Rohrleitungssegmente 114 können derart zueinander verschaltet sein, dass das Fluid mindestens zwei Rohrleitungen 112 und/oder Rohrleitungssegmente 114 parallel durchströmen kann. Die parallel geschalteten Rohrleitungen 112 und/oder Rohrleitungssegmente 114 können zueinander verschiedene Geometrien und/oder Oberflächen und/oder Materialien aufweisen. Beispielsweise können die parallel geschalteten Rohrleitungen 112 und/oder Rohrleitungssegmente 114 verschiedenen Anzahlen von Schenkeln oder Windungen aufweisen.

Figuren 6a und 6b zeigen eine schematische Darstellung eines Ausführungsbeispiels einer erfindungsgemäßen Einrichtung 110 zum Erhitzen eines Fluides, wobei in den Ausführungsbeispielen der Figuren 6a und 6b weiterhin jeweils ein Reaktivraum 111 der Einrichtung 110 dargestellt ist.

Hinsichtlich der weiteren Elemente der Figur 6a kann auf die Beschreibung der Figur 3a verwiesen werden. Hinsichtlich der weiteren Elemente der Figur 6b kann auf die Beschreibung der Figur 3b verwiesen werden. Hinsichtlich Figuren 6c und 6e kann auf die Beschreibung der Figur 6A verwiesen werden. In den Ausführungsformen der Figuren 6c und 6e teilen sich die Rohrleitung 112 und/oder Rohrleitungssegmente 114 eine gemeinsame Wechselstrom- und/oder Wechselspannungsquelle 126. In der Ausführungsform der Figur 6e weist die Einrichtung zusätzlich einen Regler 127 auf. Der Regler 127 kann eingerichtet sein, die Ausgangsgröße der Wechselstrom- und/oder Wechselspannungsquelle 126 zu regeln, so dass die Rohrleitung 112 und/oder Rohrleitungssegmente 114 regelbare Temperaturen, insbesondere verschiedene Temperaturen, aufweisen können. Hinsichtlich Figuren 6d und 6f kann auf die Beschreibung der Figur 6b verwiesen werden. In den Ausführungsformen der Figuren 6d und 6f teilen sich die Rohrleitung 112 und/oder Rohrleitungssegmente 114 eine gemeinsame Wechselstrom- und/oder Wechselspannungsquelle 126. In der Ausführungsform der Figur 6f weist die Einrichtung zusätzlich einen Regler 127 auf.

Die Einrichtung 110 kann symmetrische und/oder unsymmetrische Rohre und/oder Kombinationen davon aufweisen. Bei einer rein symmetrischen Ausgestaltung kann die Einrichtung 110 Rohrleitungen 112 und/oder Rohrleitungssegmente 114 von einem identischen Rohrtyp aufweisen. Die Einrichtung 110 kann eine beliebige Kombination von Rohrtypen aufweisen, welche beispielsweise zudem beliebig parallel oder in Reihe verschaltet sein können. Der Rohrtyp kann mindestens durch ein Merkmal charakterisiert werden ausgewählt aus der Gruppe bestehend aus: einer horizontalen Ausgestaltung der Rohrleitung 112 und/oder des Rohrleitungssegments 114; einer vertikalen Ausgestaltung der Rohrleitung 112 und/oder des Rohrleitungssegments 114; einer Länge im Eintritt (L1) und/oder Austritt (L2) und/oder Übergang (L3); einem Durchmesser im Eintritt (d1) und Austritt (d2) und/oder Übergang (d3); Anzahl n von Pässen; Länge pro Pass; Durchmesser pro Pass; Geometrie; Oberfläche; und Material. Alternativ oder zusätzlich kann der Rohrtyp ausgewählt sein aus mindestens einer Rohrleitung 112 und/oder mindestens eines Rohrleitungssegments 114 mit oder ohne galvanische Trennung und/oder Erdung 125. Die galvanische Trennung kann beispielsweise unter Verwendung eines Isolators 124 ausgestaltet sein. Beispielsweise kann eine galvanische Trennung am Einlass 120 der Rohrleitung 112 und/oder des Rohrsegments 114 und eine galvanische Trennung am Auslass 122 der Rohrleitung 112 und/oder des Rohrsegments 114 vorgesehen sein. Beispielsweise kann eine galvanische Trennung am Einlass 120 der Rohrleitung 112 und/oder des Rohrsegments 114 und eine Erdung 125 am Auslass 122 der Rohrleitung 112 und/oder des Rohrsegments 114 vorgesehen sein. Beispielsweise kann eine galvanische Trennung nur am Einlass 120 der Rohrleitung 112 und/oder des Rohrsegments 114 vorgesehen sein. Beispielsweise kann eine Erdung 125 nur am Einlass 120 der Rohrleitung 112 und/oder des Rohrsegments 114 vorgesehen sein. Beispielsweise kann die Rohrleitung 112 und/oder des Rohrsegments 114 ohne Erdung 125 am Einlass 120 und Auslass 122 und/oder ohne galvanische Trennung am Einlass 120 und Auslass 122 vorgesehen sein. Alternativ oder zusätzlich kann der Rohrtyp durch eine Flussrichtung des Fluids charakterisiert sein. Das Fluid kann grundsätzlich in zwei Flussrichtungen, als erste und als zweite Flussrichtung bezeichnet, fließen. Die erste und die zweite Flussrichtung können entgegengesetzt sein.

Alternativ oder zusätzlich kann der Rohrtyp durch eine Beaufschlagung der Rohrleitung 112 und/oder des Rohrsegmentes 114 mit Wechselstrom charakterisiert sein. Beispielsweise kann ein Hinleiter 128 mittig an die Rohrleitung 112 und/oder das Rohrsegment 114 angeschlossen werden. An den Anfängen oder Enden der Rohrleitung 112 und/oder des Rohrsegmentes 114 können die Rückleiter 130 angeschlossen werden. Beispielsweise kann der Hinleiter 128 am Anfang der Rohrleitung 112 und/oder des Rohrsegmentes 114 und der Rückleiter 130 am Ende der Rohrleitung 112 und/oder des Rohrsegmentes 114 angeschlossen werden.

Eine beliebige Kombination der Rohrtypen ist dabei möglich.

Figuren 7Ai bis Civ zeigen exemplarisch mögliche Ausführungsformen von Rohrtypen in schematischer Darstellung. Dabei ist in den Figuren 7A1 bis Civ jeweils der Rohrtyp angegeben. Dieser kann in die folgenden Kategorien eingeteilt werden, wobei alle denkbaren Kombination der Kategorien möglich sind:
- Kategorie A gibt einen Verlauf der Rohrleitung 112 und/oder eines Rohrleitungssegments 114 an, wobei A1 einen Rohrtyp mit horizontalem Verlauf und A2 einen Rohrtyp mit vertikalem, also einem zu dem horizontalen Verlauf senkrechten Verlauf, kennzeichnet.
- Kategorie B gibt ein Verhältnis von Längen im Eintritt (L1) und/oder Austritt (L2) und/oder Durchmesser im Eintritt (d1) und/oder Austritt (d2) und/oder Übergang (d3) an, wobei in dem Baukasten 138 sechs verschiedene Kombinationsmöglichkeiten aufgeführt sind.
- Kategorie C gibt Verhältnisse von Längen im Eintritt (L1) und/oder Austritt (L2) und Längen von Pässen an. Hier sind sämtliche Kommutationen denkbar, welche vorliegend mit Ci gekennzeichnet werden.
- Kategorie D gibt an, ob das die mindestens eine Rohrleitung 112 und/oder das mindestens eine Rohrleitungssegments 114 mit oder ohne galvanische Trennung und/oder Erdung 125 ausgestaltet ist. Die galvanische Trennung kann beispielsweise unter Verwendung eines Isolators 124 ausgestaltet sein. D1 bezeichnet einen Rohrtyp, bei welchem eine galvanische Trennung am Einlass 120 der Rohrleitung 112 und/oder des Rohrsegments 114 und eine galvanische Trennung am Auslass 122 der Rohrleitung 112 und/oder des Rohrsegments 114 vorgesehen ist. D2 bezeichnet einen Rohrtyp, bei welchem eine galvanische Trennung am Einlass 120 der Rohrleitung 112 und/oder des Rohrsegments 114 und eine Erdung 125 am Auslass 122 der Rohrleitung 112 und/oder des Rohrsegments 114 vorgesehen ist. D3 bezeichnet einen Rohrtyp, bei welchem eine galvanische Trennung nur am Einlass 120 der Rohrleitung 112 und/oder des Rohrsegments 114 vorgesehen ist. D4 bezeichnet einen Rohrtyp, bei welchem eine Erdung 125 nur am Einlass 120 der Rohrleitung 112 und/oder des Rohrsegments 114 vorgesehen ist. D5 bezeichnet einen Rohrtyp, bei welchem die Rohrleitung 112 und/oder das Rohrsegments 114 ohne Erdung 125 am Einlass 120 und Auslass 122 und/oder ohne galvanische Trennung am Einlass 120 und Auslass 122 vorgesehen ist.
- Kategorie E gibt eine Flussrichtung des Fluids an. Das Fluid kann grundsätzlich in zwei Flussrichtungen fließen. Ein Rohrtyp, bei welchem das Fluid in eine erste Flussrichtung fließt wird als Rohrtyp E1 bezeichnet, und ein Rohrtyp, bei welchem das Fluid in eine zweite Flussrichtung fließt wird als Rohrtyp E2 bezeichnet. Die erste und die zweite Flussrichtung können entgegengesetzt sein.
- Kategorie F kennzeichnet eine Beaufschlagung der Rohrleitung 112 und/oder des Rohrsegmentes 114 mit Wechselstrom. F1 bezeichnet dabei einen Anschluß eines Hinleiter 128 mittig an der Rohrleitung 112 und/oder an dem Rohrsegment 114, wobei an den Anfängen oder Enden der Rohrleitung 112 und/oder des Rohrsegmentes 114 die Rückleiter 130 angeschlossen. F2 bezeichnet einen Anschluß des Hinleiters 128 am Anfang der Rohrleitung 112 und/oder des Rohrsegmentes 114 und des Rückleiters 130 am Ende der Rohrleitung 112 und/oder des Rohrsegmentes 114.

In Figur 7Ai ist eine Rohrleitung 112 und/oder ein Rohrleitungssegment 114 vom Rohrtyp A1D1F2 gezeigt. Die Rohrleitung 112 und/oder das Rohrleitungssegment 114 weist einen horizontalen Verlauf aufweist. Die Einrichtung 110 weist in dieser Ausführungsform zwei Isolatoren 124 auf, welche nach dem Einlass 120 und vor dem Auslass 122 angeordnet sind. Hinsichtlich der weiteren Elemente der Figur 7Ai kann auf die Beschreibung der Figur 4a verwiesen werden. In Figur 7Ai sind mögliche Flussrichtungen Ei exemplarisch mit einem Doppelpfeil an Einlass 120 und Auslass 122 dargestellt. In den weiteren Figuren 7 werden Einlass 120 und Auslass 122 gemeinsam bezeichnet. Das Ausführungsbeispiel in Figur 7Aii zeigt einen Rohrtyp A1D2F2 und unterscheidet sich von Figur 7Ai darin, dass die Einrichtung 110 nur einen Isolator 124 aufweist, wobei statt des zweiten Isolators eine Erdung 125 vorgesehen ist. Das Ausführungsbeispiel in Figur 7Aiii zeigt einen Rohrtyp A1D3F2 und unterscheidet sich von Figur 7Aii darin, dass keine Erdung 125 vorgesehen ist. In Figur 7Aiv, Rohrtyp A1D4F2, weist die Einrichtung 110, im Vergleich zu Figur 7Aiii, anstatt des Isolators nur eine Erdung 125 auf. Auch Ausführungsformen ohne Isolatoren 124 oder Erdungen 125 sind möglich, wie in Figur 7Av, Rohrtyp A1D5F2, dargestellt. Figuren 7Ai bis 7Avi zeigen Rohrtypen, bei welchen eine Einspeisung des Wechselstroms über einen Anschluss des Hinleiters 128 am Anfang der Rohrleitung 112 und/oder dem Rohrsegment 114 erfolgt. Figur 7Avi zeigt einen Rohrtyp A1F1, bei welchem eine Einspeisung des Wechselstroms mittig an der Rohrleitung 112 und/oder an dem Rohrsegment 114 erfolgt.

In Figur 7Bi, Rohrtyp BiD1F2, sind Längen im Eintritt (L1), Austritt (L2) und Übergang (L3) sowie Durchmesser im Eintritt (d1), Austritt (d2) und Übergang (d3) dargestellt. Die Einrichtung 110 kann Rohrleitungen 112 und/oder Rohrleitungssegmente 114 mit verschiedenen Längen im Eintritt (L1) und/oder Austritt (L2) und/oder Übergang (L3) und/oder Durchmesser im Eintritt (d1) und/oder Austritt (d2) und/oder Übergang (d3) aufweisen. Hinsichtlich der weiteren Elemente der Figur 7Bi kann auf die Beschreibung der Figur 4a verwiesen werden. Das Ausführungsbeispiel in Figur 7Bii zeigt einen Rohrtyp BiD2F2 und unterscheidet sich von Figur 7Bi darin, dass die Einrichtung 110 nur einen Isolator 124 aufweist, wobei statt des zweiten Isolators eine Erdung 125 vorgesehen ist. Das Ausführungsbeispiel in Figur 7Biii zeigt einen Rohrtyp BiD3F2 und unterscheidet sich von Figur 7Bii darin, dass keine Erdung 125 vorgesehen ist. In Figur 7Biv, Rohrtyp BiD4F2, weist die Einrichtung 110, im Vergleich zu Figur 7Biii, anstatt des Isolators nur eine Erdung 125 auf. Auch Ausführungsformen ohne Isolatoren 124 oder Erdungen 125 sind möglich, wie in Figur 7Bv, Rohrtyp BiD5F2, dargestellt. Figuren 7Bi bis 7Bvi zeigen Rohrtypen, bei welchen eine Einspeisung des Wechselstroms über einen Anschluss des Hinleiters 128 am Anfangder Rohrleitung 112 und/oder dem Rohrsegment 114 erfolgt. Figur 7Bvi zeigt einen Rohrtyp BiF1, bei welchem eine Einspeisung des Wechselstroms mittig an der Rohrleitung 112 und/oder an dem Rohrsegments 114 erfolgt.

Figur 7Ci, Rohrtyp CiD1F2, zeigt ein Ausführungsbeispiel, in welcher die Einrichtung 110 Rohrleitungen 112 und/oder Rohrleitungssegmente 114 mit einer Mehrzahl n von Pässen aufweist, beispielsweise wie hier dargestellt drei. Die Pässe können jeweils verschiedenen Längen L3, L4, L5 und/oder Durchmesser d3, d4, d5 aufweisen. Hinsichtlich der weiteren Elemente der Figur 7Ci kann auf die Beschreibung der Figur 5 verwiesen werden. Das Ausführungsbeispiel in Figur 7Cii zeigt einen Rohrtyp CiD2F2 und unterscheidet sich von Figur 7Ci darin, dass die Einrichtung 110 nur einen Isolator 124 aufweist, wobei statt des zweiten Isolators eine Erdung 125 vorgesehen ist. Das Ausführungsbeispiel in Figur 7Ciii zeigt einen Rohrtyp CiD3F2 und unterscheidet sich von Figur 7Cii darin, dass keine Erdung 125 vorgesehen ist. In Figur 7Civ, Rohrtyp CiD4F2, weist die Einrichtung 110, im Vergleich zu Figur 7Ciii, anstatt des Isolators nur eine Erdung 125 auf. Auch Ausführungsformen ohne Isolatoren 124 oder Erdungen 125 sind möglich, wie in Figur 7Cv, Rohrtyp CiD5F2, dargestellt. Figuren 7Ci bis 7Cvi zeigen Rohrtypen, bei welchen eine Einspeisung des Wechselstroms über einen Anschluss des Hinleiters 128 am Anfangder Rohrleitung 112 und/oder dem Rohrsegment 114 erfolgt. Figur 7Cvi zeigt einen Rohrtyp CiF1, bei welchem eine Einspeisung des Wechselstroms mittig an der Rohrleitung 112 und/oder an dem Rohrsegment 114.

Die Einrichtung 110 kann eine Kombination von mindestens zwei verschiedenen Rohrtypen aufweisen, welche parallel und/oder in Reihe verschaltet sind. Beispielsweise kann die Einrichtung 110 Rohrleitungen 112 und/oder Rohrleitungssegmente 114 von unterschiedlichen Längen im Eintritt (L1) und/oder Austritt (L2) und/oder Übergang (L3) aufweisen. Beispielsweise kann die Einrichtung Rohrleitungen und/oder Rohrleitungssegmente mit einer Asymmetrie der Durchmesser im Eintritt (d1) und/oder Austritt (d2) und/oder Übergang (d3) aufweisen. Beispielsweise kann die Einrichtung 110 Rohrleitungen 112 und/oder Rohrleitungssegmente 114 mit einer unterschiedlichen Anzahl von Pässen aufweisen. Beispielsweise kann die Einrichtung 110 Rohrleitungen 112 und/oder Rohrleitungssegmente 114 mit Pässen mit unterschiedlichen Längen pro Pass und/oder unterschiedlichem Durchmesser pro Pass aufweisen.

Grundsätzlich sind beliebige Kombinationen parallel und/oder in Reihe von allen Rohrtypen denkbar. Rohrleitungen 112 und/oder Rohrleitungssegmente 114 können in verschiedenen Rohrtypen in Form eines Baukastens 138 vorliegen und abhängig von einem Verwendungszweck ausgewählt und beliebig kombiniert werden. Figur 8a zeigt eine Ausführungsform eines Baukastens 138 mit verschiedenen Rohrtypen. Figuren 8b bis y zeigen erfindungsgemäße Ausführungsbeispiele von Kombinationen von Rohrleitungen 112 und/oder Rohrleitungssegmenten 114 vom gleichen und/oder verschiedenen Rohrtyp an. Figur 8b zeigt ein Ausführungsbeispiel mit drei horizontalen Rohrleitungen 112 und/oder Rohrleitungssegmenten 114 vom Rohrtyp A1, welche nacheinander angeordnet sind. Figur 8c zeigt zwei parallel geschaltete, vertikale Rohre vom Rohrtyp A2 und eine nachgeschaltete Rohrleitung 112 und/oder ein nachgeschaltetes Rohrleitungssegment 114 ebenfalls vom Rohrtyp A2. In Figur 8d sind eine Mehrzahl von Rohrleitungen 112 und/oder Rohrleitungssegmenten 114 vom Rohrtyp A2 gezeigt, welche sämtlich parallelgeschaltet sind. In Figur 8e ist eine Ausführungsformgezeigt, in welcher eine Mehrzahl von Rohrtypen der Kategorie B nacheinander angeordnet sind. Die Rohrleitungen 112 und/oder Rohrleitungssegmente 114 können hierbei identische oder verschiedene Rohrtypen der Kategorie B sein, welches mit Bi gekennzeichnet ist. Figur 8f zeigt eine Ausführungsform mit sechs Rohrleitungen 112 und/oder Rohrleitungssegmenten 114 der Kategorie B, wobei in zwei parallelen Strängen jeweils zwei Rohrleitungen 112 und/oder Rohrleitungssegmente 114 angeordnet sind und zwei weitere Rohrleitungen 112 und/oder Rohrleitungssegmente 114 nachgeschaltet sind. Figur 8g zeigt eine Ausführungsform mit Rohrleitungen 112 und/oder Rohrleitungssegmenten 114 der Kategorie C, wobei zwei Rohrleitungen 112 und/oder Rohrleitungssegmente 114 parallelgeschaltet und eine Rohrleitung 112 und/oder ein Rohrleitungssegment 114 nachgeschaltet ist. Auch Mischformen der Kategorien A, B und C sind möglich, wie in den Figuren 8h bis m gezeigt ist. Die Einrichtung 110 kann eine Mehrzahl von Feed-Einlässen und/oder Feed-Auslässen und/oder Produktionsströmen aufweisen. Die Rohrleitungen 112 und/oder Rohrleitungssegmente 114 von verschiedenem oder identischem Rohrtyp können parallel und/oder in Reihe mit mehreren Feed-Einlässen und/oder Feed-Auslässen angeordnet sein, wie beispielsweise in den Figuren 8k und 8m dargestellt ist.

Figuren 8n bis 8p zeigen beispielhafte Kombination von Rohrleitungen 112 und/oder von Rohrleitungssegmenten 114 der Kategorien A, D und F. Figuren 8q und 8r zeigen beispielhafte Kombination von Rohrleitungen 112 und/oder von Rohrleitungssegmenten 114 der Kategorien B, D und F. Figur 8s zeigt eine beispielshafte Kombination von Rohrleitungen 112 und/oder von Rohrleitungssegmenten 114 der Kategorien C, D und F. Figur 8t zeigt eine beispielshafte Kombination von Rohrleitungen 112 und/oder von Rohrleitungssegmenten 114 der Kategorien A, D und F. Figur 8u zeigt eine beispielshafte Kombination von Rohrleitungen 112 und/oder von Rohrleitungssegmenten 114 der Kategorien A, C, D und F. Figur 8v zeigt eine beispielshafte Kombination von Rohrleitungen 112 und/oder von Rohrleitungssegmenten 114 der Kategorien B, C, D und F. Figur 8w und 8y zeigen beispielshafte Kombinationen von Rohrleitungen 112 und/oder von Rohrleitungssegmenten 114 der Kategorien A, B, C, D und F. Figur 8x zeigt eine beispielshafte Kombination von Rohrleitungen 112 und/oder von Rohrleitungssegmenten 114 der Kategorien A, B, D und F. Die Einrichtung 110 kann eine Mehrzahl von Feed-Einlässen und/oder Feed-Auslässen und/oder Produktionsströmen aufweisen. Die Rohrleitungen 112 und/oder Rohrleitungssegmente 114 von verschiedenem oder identischem Rohrtyp der Kategorien A, B, C, D, E und F können parallel und/oder in Reihe mit mehreren Feed-Einlässen und/oder Feed-Auslässen angeordnet sein. Beispiele für eine Mehrzahl von Feed-Einlässen und/oder Feed-Auslässen und/oder Produktionsströmen sind in den Figuren 8o, 8p, 8r, 8s, 8v bis 8y dargestellt.

Durch eine Verwendung von Rohrleitungen 112 und/oder Rohrleitungssegmenten 114 von verschiedenen Rohrtypen kann eine genauere Temperaturführung, und/oder eine Anpassung der Reaktion bei schwankendem Feed und/oder eine selektive Ausbeute der Reaktion und/oder eine optimierte Verfahrenstechnik ermöglicht werden.

### Bezugszeichenliste

- 110: Einrichtung
- 111: Reaktivraum
- 112: Rohrleitung
- 114: Rohrleitungssegment
- 118: Rohrsystem
- 120: Einlass
- 122: Auslass
- 124: Isolator
- 125: Erdung
- 126: Einphasige Wechselstrom- und/oder Wechselspannungsquelle
- 127: Regler
- 128: Hinleiter
- 130: Rückleiter
- 132: Heizdraht
- 134: Erste Rohrleitung
- 136: Zweite Rohrleitung
- 138: Baukasten

## Patentansprüche

1. Einrichtung (110) zum Erhitzen eines Fluides umfassend
- mindestens eine elektrisch leitfähige Rohrleitung (112) und/oder mindestens ein elektrisch leitfähiges Rohrleitungssegment (114) zur Aufnahme des Fluides, und
- mindestens eine einphasige Wechselstrom- und/oder mindestens eine einphasige Wechselspannungsquelle (126), wobei jeder Rohrleitung (112) und/oder jedem Rohrleitungssegment (114) je eine einphasige Wechselstrom- und/oder eine einphasige Wechselspannungsquelle (126) zugeordnet ist, welche mit der jeweiligen Rohrleitung (112) und/oder mit dem jeweiligen Rohrleitungssegment (114) verbunden ist, wobei die jeweilige einphasige Wechselstrom- und/oder einphasige Wechselspannungsquelle (126) dazu ausgebildet ist, einen elektrischen Strom in der jeweiligen Rohrleitung (112) und/oder in dem jeweiligen Rohrleitungssegment (114) zu erzeugen, welcher die jeweilige Rohrleitung (112) und/oder das jeweilige Rohrleitungssegment (114) durch Joulesche Wärme, welche bei Durchgang des elektrischen Stromes durch leitendes Rohrmaterial entsteht, zum Erhitzen des Fluides erwärmt, wobei die einphasige Wechselstrom- und/oder die einphasige Wechselspannungsquelle (126) derart mit der Rohrleitung (112) und/oder dem Rohrleitungssegment (114) elektrisch leitend verbunden ist, dass der erzeugte Wechselstrom über einen Hinleiter (128) in die Rohrleitung (112) und/oder das Rohrleitungssegment (114) herein fließt und über einen Rückleiter (130) zur Wechselstrom- und/oder Wechselspannungsquelle (126) zurückfließt,
wobei die Einrichtung (110) eine Mehrzahl von Rohrleitungen (112) und/oder Rohrleitungssegmenten (114) aufweist, wobei die Rohrleitungen (112) und/oder Rohrleitungssegmente (114) durchverbunden sind und somit ein Rohrsystem zur Aufnahme des Fluides bilden, wobei die Rohrleitungen (112) und/oder Rohrleitungssegmente (114) und entsprechend zu- und abführenden Rohrleitungen miteinander fluidleitend verbunden sind,
**dadurch gekennzeichnet, dass**
die Rohrleitungen (112) und/oder Rohrleitungssegmente (114) und die zu- und abführenden Rohrleitungen (112) galvanisch voneinander getrennt sind.

2. Einrichtung (110) nach dem vorhergehenden Anspruch, **dadurch gekennzeichnet, dass** die Einrichtung (110) L Rohrleitungen (112) und/oder Rohrleitungssegmente (114) aufweist, wobei L eine natürliche Zahl größer oder gleich zwei ist, wobei die Rohrleitungen (112) und/oder Rohrleitungssegmente (114) symmetrische oder unsymmetrische Rohre und/oder eine Kombination davon aufweisen.

3. Einrichtung (110) nach einem der vorhergehenden Ansprüche, **dadurch gekennzeichnet, dass** die Einrichtung (110) Isolatoren (124) aufweist, welche eingerichtet sind zur galvanischen Trennung zwischen den jeweiligen Rohrleitungen (112) und/oder Rohrleitungssegmenten (114) und den zu- und abführenden Rohrleitungen, wobei die Isolatoren (124) eingerichtet sind, um einen freien Durchfluss des Fluides sicherzustellen.

4. Einrichtung (110) nach einem der vorhergehenden Ansprüche, **dadurch gekennzeichnet, dass** mehrere oder sämtliche der Rohrleitungen (112) und/oder Rohrleitungssegmente (112) seriell und/oder parallel konfiguriert sind.

5. Einrichtung (110) nach einem der vorhergehenden Ansprüche, **dadurch gekennzeichnet, dass** die Einrichtung (110) eine Mehrzahl von einphasigen Wechselstrom- oder einphasigen Wechselspannungsquellen (126) aufweist, wobei die einphasigen Wechselstrom- oder einphasigen Wechselspannungsquellen (126) mit oder ohne Regelungsmöglichkeit mindestens einer elektrischen Ausgangsgröße ausgestaltet sind.

6. Einrichtung (110) nach dem vorhergehenden Anspruch, **dadurch gekennzeichnet, dass** die Einrichtung (110) zur Verbindung der einphasigen Wechselstrom- oder einphasigen Wechselspannungsquellen (126) und den jeweiligen Rohrleitungen (112) und/oder mit den jeweiligen Rohrleitungssegmenten (114) 2 bis N Hinleiter (128) und 2 bis N Rückleiter (130) aufweist, wobei N eine natürliche Zahl größer oder gleich drei ist.

7. Einrichtung (110) nach einem der zwei vorhergehenden Ansprüche, **dadurch gekennzeichnet, dass** die jeweiligen einphasigen Wechselstrom- oder einphasigen Wechselspannungsquellen (126) identisch ausgestaltet sind.

8. Einrichtung (110) nach einem der Ansprüche 5 oder 6, **dadurch gekennzeichnet, dass** die jeweiligen einphasigen Wechselstrom- oder einphasigen Wechselspannungsquellen (126) verschieden ausgestaltet sind

9. Einrichtung (110) nach einem der zwei vorhergehenden Ansprüche, **dadurch gekennzeichnet, dass** die Einrichtung (110) 2 bis M verschiedene einphasige Wechselstrom- und/oder einphasige Wechselspannungsquellen (126) aufweist, wobei M eine natürliche Zahl größer oder gleich drei ist, wobei die einphasigen Wechselstrom- und/oder einphasigen Wechselspannungsquellen (126) unabhängig voneinander elektrisch regelbar sind.

10. Anlage umfassend mindestens eine Einrichtung (110) nach einem der vorhergehenden Ansprüche.

11. Anlage nach dem vorhergehenden Anspruch, **dadurch gekennzeichnet, dass** die Anlage ausgewählt ist aus der Gruppe bestehend aus: einem Steamcracker, einem Steamreformer, einer Vorrichtung zur Alkandehydrierung, einer Vorrichtung zum Trockenreforming.

12. Verfahren zum Erhitzen eines Fluides unter Verwendung einer Einrichtung (110) gemäß einem der vorhergehenden, eine Einrichtung betreffenden Ansprüche, wobei das Verfahren die folgenden Schritte umfasst:
- Bereitstellen mindestens einer elektrisch leitfähigen Rohrleitung (112) und/oder mindestens eines elektrisch leitfähigen Rohrleitungssegments (114) zur Aufnahme des Fluides;
- Aufnahme des Fluides in die Rohrleitung (112) und/oder das Rohrleitungssegment (114);
- Bereitstellen mindestens einer einphasigen Wechselstrom- und/oder mindestens einer einphasigen Wechselspannungsquelle (126), wobei jeder Rohrleitung (112) und/oder jedem Rohrleitungssegment (114) je eine einphasige Wechselstrom- und/oder eine einphasige Wechselspannungsquelle (126) zugeordnet ist, welche mit der jeweiligen Rohrleitung (112) und/oder mit dem jeweiligen Rohrleitungssegment (114) verbunden ist,
- Erzeugen eines elektrischen Stroms in der jeweiligen Rohrleitung (112) und/oder in dem jeweiligen Rohrleitungssegment (114) durch die jeweilige einphasige Wechselstrom- und/oder einphasige Wechselspannungsquelle (126), welcher die jeweilige Rohrleitung (112) und/oder das jeweilige Rohrleitungssegment (114) durch Joulesche Wärme, welche bei Durchgang des elektrischen Stromes durch leitendes Rohrmaterial entsteht, zum Erhitzen des Fluides erwärmt, wobei die einphasige Wechselstrom- und/oder die einphasige Wechselspannungsquelle (126) derart mit der Rohrleitung (112) und/oder dem Rohrleitungssegment (114) elektrisch leitend verbunden ist, dass der erzeugte Wechselstrom über einen Hinleiter (128) in die Rohrleitung (112) und/oder das Rohrleitungssegment (114) herein fließt und über einen Rückleiter (130) zur Wechselstrom- und/oder Wechselspannungsquelle (126) zurückfließt.

13. Verfahren nach dem vorhergehenden Anspruch, **dadurch gekennzeichnet, dass** als Fluid ein thermisch zu spaltender Kohlenwasserstoff, insbesondere ein thermisch zu spaltendes Gemisch aus Kohlenwasserstoffen, erhitzt wird.

14. Verfahren nach einem der vorhergehenden, ein Verfahren betreffenden Ansprüche, **dadurch gekennzeichnet, dass** als Fluid Wasser oder Wasserdampf erhitzt wird, wobei jenes Wasser oder jener Wasserdampf insbesondere auf eine Temperatur im Bereich von 550°C bis 700°C erhitzt wird, und das Fluid zusätzlich einen thermisch zu spaltenden Kohlenwasserstoff, insbesondere ein Gemisch aus thermisch zu spaltenden Kohlenwasserstoffen, aufweist, wobei das zu erhitzende Fluid ein vorgewärmtes Gemisch aus thermisch zu spaltenden Kohlenwasserstoffen und Wasserdampf ist.

15. Verfahren nach einem der vorhergehenden, ein Verfahren betreffenden Ansprüche, **dadurch gekennzeichnet, dass** als Fluid Verbrennungsluft eines Reformerofens vorgewärmt wird, beispielsweise auf eine Temperatur im Bereich von 200 °C bis 800 °C, bevorzugt 400 °C bis 700 °C.

## Claims

1. An apparatus (110) for heating a fluid comprising
- at least one electrically conductive pipeline (112) and/or at least one electrically conductive pipeline segment (114) for receiving the fluid, and
- at least one single-phase AC power source and/or at least one single-phase AC voltage source (126), each pipeline (112) and/or each pipeline segment (114) being assigned a single-phase AC power source and/or a single-phase AC voltage source (126) which is connected to the respective pipeline (112) and/or to the respective pipeline segment (114), the respective single-phase AC power source and/or single-phase AC voltage source (126) being designed to generate an electrical current in the respective pipeline (112) and/or in the respective pipeline segment (114), which warms up the respective pipeline (112) and/or the respective pipeline segment (114) by Joulean heat, which is produced when the electrical current passes through conducting pipe material, for heating the fluid, the single-phase AC power source and/or the single-phase AC voltage source (126) being connected to the pipeline (112) and/or the pipeline segment (114) in an electrically conducting manner in such a way that the alternating current generated flows into the pipeline (112) and/or the pipeline segment (114) via a forward conductor (128) and flows back to the AC power source and/or AC voltage source (126) via a return conductor (130),
the apparatus (110) comprising a plurality of pipelines (112) and/or pipeline segments (114), the pipelines (112) and/or pipeline segments (114) being through-connected and thus forming a pipe system for receiving the fluid, the pipelines (112) and/or pipeline segments (114) and correspondingly incoming and outgoing pipelines being connected to one another in a fluid-conducting manner, the pipelines (112) and/or pipe segments (114) and the incoming and outgoing pipelines (112) being galvanically separated from one another.

2. The apparatus (110) according to the preceding claim, wherein the apparatus (110) comprises L pipelines (112) and/or pipeline segments (114), where L is a natural number greater than or equal to two, the pipelines (112) and/or pipeline segments (114) comprising symmetrical or asymmetrical pipes and/or a combination thereof.

3. The apparatus (110) according to one of the preceding claims, wherein the apparatus (110) comprises isolators (124) which are designed for galvanic separation between the respective pipelines (112) and/or pipeline segments (114) and the incoming and outgoing pipelines, the isolators (124) being designed to ensure a free through-flow of the fluid.

4. The apparatus (110) according to one of the preceding claims, wherein a number or all of the pipelines (112) and/or pipeline segments (112) are configured in series and/or in parallel.

5. The apparatus (110) according to one of the preceding claims, wherein the apparatus (110) comprises a plurality of single-phase AC power or single-phase AC voltage sources (126), the single-phase AC power and/or single-phase AC voltage sources (126) being configured with or without the possibility of controlling at least one electrical output variable.

6. The apparatus (110) according to the preceding claim, wherein, to connect the single-phase AC power or single-phase AC voltage sources (126) and the respective pipelines (112) and/or with the respective pipeline segments (114), the apparatus (110) comprises 2 to N forward conductors (128) and 2 to N return conductors (130), where N is a natural number greater than or equal to three.

7. The apparatus (110) according to one of the two preceding claims, wherein the respective single-phase AC power or single-phase AC voltage sources (126) are configured identically.

8. The apparatus (110) according to one of claims 5 or 6, wherein the respective single-phase AC power or single-phase AC voltage sources (126) are configured differently.

9. The apparatus (110) according to one of the two preceding claims, wherein the apparatus (110) comprises 2 to M different single-phase AC power and/or single-phase AC voltage sources (126), wherein M is a natural number greater than or equal to three, the single-phase AC power and/or single-phase AC voltage sources (126) being electrically controllable independently of one another.

10. An installation comprising at least one apparatus (110) according to one of the preceding claims.

11. The installation according to the preceding claim, wherein the installation is selected from the group consisting of: a steam cracker, a steam reformer, a device for alkane dehydrogenation, a device for dry reforming.

12. A method for heating a fluid by using an apparatus (110) according to one of the preceding claims relating to an apparatus, the method comprising the following steps:
- providing at least one electrically conductive pipeline (112) and/or at least one electrically conductive pipeline segment (114) for receiving the fluid;
- receiving the fluid in the pipeline (112) and/or the pipeline segment (114);
- providing at least one single-phase AC power source and/or at least one single-phase AC voltage source (126), each pipeline (112) and/or each pipeline segment (114) being assigned a single-phase AC power source and/or a single-phase AC voltage source (126) which is connected to the respective pipeline (112) and/or to the respective pipeline segment (114),
- generating by the respective single-phase AC power source and/or single-phase AC voltage source (126) an electrical current in the respective pipeline (112) and/or in the respective pipeline segment (114), which warms up the respective pipeline (112) and/or the respective pipeline segment (114) by Joulean heat, which is produced when the electrical current passes through conducting pipe material, for heating the fluid, the single-phase AC power source and/or the single-phase AC voltage source (126) being connected to the pipeline (112) and/or the pipeline segment (114) in an electrically conducting manner in such a way that the alternating current generated flows into the pipeline (112) and/or the pipeline segment (114) via a forward conductor (128) and flows back to the AC power source and/or AC voltage source (126) via a return conductor (130).

13. The method according to the preceding claim, wherein, as the fluid, a hydrocarbon to be thermally cracked, in particular a mixture of hydrocarbons to be thermally cracked, is heated.

14. The method according to one of the preceding claims relating to a method, wherein, as the fluid, water or steam is heated, with said water or said steam being heated in particular to a temperature in the range of 550°C to 700°C, and the fluid additionally comprising a hydrocarbon to be thermally cracked, in particular a mixture of hydrocarbons to be thermally cracked, the fluid to be heated being a preheated mixture of hydrocarbons to be thermally cracked and steam.

15. The method according to one of the preceding claims relating to a method, wherein, as the fluid, combustion air of a reformer furnace is preheated, for example to a temperature in the range of 200°C to 800°C, preferably 400°C to 700°C.

## Revendications

1. Dispositif (110) de chauffage d'un fluide comprenant
- au moins une conduite électroconductrice (112) et/ou au moins un segment de conduite électroconductrice (114) pour recevoir le fluide, et
- au moins une source de courant alternatif monophasé et/ou au moins une source de tension alternative monophasée (126), chaque conduite (112) et/ou chaque segment de conduite (114) étant respectivement associée à une source de courant alternatif monophasé et/ou de tension alternative monophasée (126), qui est reliée à la conduite (112) respective et/ou au segment de conduite (114) respectif, la source de courant alternatif monophasé et/ou de tension alternative monophasée respective (126) étant conçue pour générer un courant électrique dans la conduite (112) respective et/ou dans le segment de conduite respectif (114), lequel courant électrique réchauffe la conduite (112) respective et/ou le segment de conduite respectif (114) par effet Joule, cela se produisant lorsque le courant électrique passe à travers le matériau du tuyau conducteur, afin de chauffer le fluide, la source de courant alternatif monophasé et/ou de tension alternative monophasée (126) étant reliée de manière électriquement conductrice à la conduite (112) et/ou au segment de conduite (114) de telle sorte que le courant alternatif généré passe par l'intermédiaire d'un conducteur d'amenée (128) dans la conduite (112) et/ou le segment de conduite (114) et retourne par l'intermédiaire d'un conducteur de retour (130) à la source de courant alternatif et/ou de tension alternative (126).
le dispositif (110) présentant une pluralité de conduites (112) et/ou de segments de conduite (114), les conduites (112) et/ou les segments de conduite (114) étant reliés entre eux et formant ainsi un système de conduite destiné à recevoir le fluide, les conduites (112) et/ou les segments de conduite (114) ainsi que les conduites d'alimentation et d'évacuation correspondantes étant reliées entre elles de manière à acheminer le fluide, **caractérisé en ce que** les conduites (112) et/ou segments de conduite (114) et les conduites d'alimentation et d'évacuation (112) sont isolées galvaniquement les unes des autres.

2. Dispositif (110) selon la revendication précédente, **caractérisé en ce que** le dispositif (110) présente L conduites (112) et/ou segments de conduites (114), L étant un nombre entier naturel supérieur ou égal à deux, les conduites (112) et/ou segments de conduites (114) présentant des tuyaux symétriques ou asymétriques et/ou une combinaison de ceux-ci.

3. Dispositif (110) selon l'une quelconque des revendications précédentes, **caractérisé en ce que** le dispositif (110) présente des isolateurs (124) qui sont configurés pour effectuer une séparation galvanique entre les conduites respectives (112) et/ou les segments de conduites (114) et les conduites d'alimentation et d'évacuation, les isolateurs (124) étant configurés pour assurer un libre passage du fluide.

4. Dispositif (110) selon l'une quelconque des revendications précédentes, **caractérisé en ce que** plusieurs ou la totalité des conduites (112) et/ou des segments de conduites (112) sont configurées en série et/ou en parallèle.

5. Dispositif (110) selon l'une quelconque des revendications précédentes, **caractérisé en ce que** le dispositif (110) présente plusieurs sources de courant alternatif monophasé ou de tension alternative monophasée (126), les sources de courant alternatif monophasé ou de tension alternative monophasée (126) étant configurées avec ou sans possibilité de commande d'au moins une grandeur de sortie électrique.

6. Dispositif (110) selon la revendication précédente, **caractérisé en ce que** le dispositif (110) destiné à relier les sources de courant alternatif monophasé ou de tension alternative monophasée (126) aux conduites respectives (112) et/ou aux segments de conduite respectifs (114) comporte 2 à N conducteurs d'amenée (128) et 2 à N conducteurs de retour (130), N étant un entier naturel supérieur ou égal à trois.

7. Dispositif (110) selon l'une quelconque des deux revendications précédentes, **caractérisé en ce que** les sources de courant alternatif monophasé ou de tension alternative monophasée (126) respectives sont de conception identique.

8. Dispositif (110) selon l'une quelconque des revendications 5 à 6, **caractérisé en ce que** les sources de courant alternatif monophasé ou de tension alternative monophasée (126) respectives sont de conception différente.

9. Dispositif (110) selon l'une des deux revendications précédentes, **caractérisé en ce que** le dispositif (110) présente 2 à M sources de courant alternatif monophasé ou de tension alternative monophasée (126) différentes, M étant un nombre entier naturel supérieur ou égal à trois, les sources de courant alternatif monophasé et/ou de tension alternative monophasée (126) pouvant être commandées électriquement indépendamment les unes des autres.

10. Installation comprenant au moins un dispositif (110) selon l'une quelconque des revendications précédentes.

11. Installation selon la revendication précédente, **caractérisée en ce que** l'installation est choisie dans le groupe constitué par : un vapocraqueur, un reformeur à vapeur, un appareil de déshydrogénation d'alcanes, un appareil de reformage à sec.

12. Procédé de chauffage d'au moins une charge d'alimentation à l'aide d'un dispositif (110) selon l'une quelconques des revendications précédentes qui concernent un dispositif, le procédé comprenant les étapes suivantes consistant à :
- prévoir au moins une conduite électroconductrice (112) et/ou au moins un segment de conduite électroconductrice (114) pour recevoir le fluide ;
- recevoir le fluide dans la conduite (112) et/ou le segment de conduite (114) ;
- prévoir au moins une source de courant alternatif monophasé et/ou au moins une source de tension alternative monophasée (126), chaque conduite (112) et/ou chaque segment de conduite (114) étant respectivement associé à une source de courant alternatif monophasé et/ou de tension alternative monophasée (126), qui est reliée à la conduite (112) respective et/ou au segment de conduite (114) respectif,
- générer un courant électrique dans la conduite (112) respective et/ou dans le segment de conduite (114) respectif au moyen de la source de courant alternatif monophasé et/ou de tension alternative monophasée (126) respective, lequel courant électrique réchauffe la conduite (112) respective et/ou le segment de conduite (114) respectif par effet Joule, cela se produisant lorsque le courant électrique passe à traverse le matériau de tuyau conducteur, afin de chauffer le fluide, la source de courant alternatif monophasé et/ou de tension alternative monophasée (126) étant reliée de manière électriquement conductrice à la conduite (112) et/ou au segment de conduite (114) de telle sorte que le courant alternatif généré passe par l'intermédiaire d'un conducteur d'amenée (128) dans la conduite (112) et/ou le segment de conduite (114) et retourne par l'intermédiaire d'un conducteur de retour (130) à la source de courant alternatif et/ou de tension alternative (126).

13. Procédé selon la revendication précédente, **caractérisé en ce que** le fluide chauffé est un hydrocarbure à craquer thermiquement, en particulier un mélange d'hydrocarbures à craquer thermiquement.

14. Procédé selon l'une quelconque des revendications précédentes qui se rapportent à un procédé, **caractérisé en ce que** le fluide chauffé est de l'eau ou de la vapeur d'eau, l'eau ou la vapeur d'eau étant chauffée en particulier à une température se situant dans la plage de 550 °C à 700 °C, le fluide comprenant en outre un hydrocarbure à craquer thermiquement, en particulier un mélange d'hydrocarbures à craquer thermiquement, le fluide à chauffer étant un mélange préchauffé d'hydrocarbures à craquer thermiquement et de vapeur d'eau.

15. Procédé selon l'une quelconque des revendications précédentes qui se rapportent à un procédé, **caractérisé en ce qu'**en tant que fluide, l'air de combustion d'un four de reformage est préchauffé, par exemple à une température se situant dans la plage de 200°C à 800°C, de préférence de 400°C à 700°C.
